# FASCICULE DE BREVET EUROPEEN

(11) **EP 2 334 846 B1**
(45) Date de publication et mention de la délivrance du brevet: **28.11.2012**
(21) Numéro de dépôt: 08877379.1
(22) Date de dépôt: 31.10.2008
(51) Int. Cl.: C25D 21/14, C25D 21/18

(54) **METHODE ET INSTALLATION D'ETAMAGE ELECTROLYTIQUE D'UNE BANDE D'ACIER EN DEFILEMENT CONTINU DANS UNE UNITE D'ELECTRODEPOSITION**
VERFAHREN UND VORRICHTUNG ZUR ELEKTROLYTISCHEN VERZINNUNG EINES SICH KONTINUIERLICH BEWEGENDEN STAHLBANDS IN EINER VORRICHTUNG ZUR ELEKTROLYTISCHEN ABSCHEIDUNG
METHOD AND INSTALLATION FOR ELECTROLYTIC TINNING OF A CONTINUOUSLY RUNNING STEEL STRIP IN AN ELECTRODEPOSITION UNIT

(30) Priorité: 14.10.2008 WO PCT/FR2008/001441
(43) Date de publication de la demande: 22.06.2011
(73) Titulaire: Siemens Vai Metals Technologies SAS, 42403 Saint-Chamond (FR)
(72) Inventeur: BARBIERI, Philippe, F-69008 Lyon (FR)
(74) Mandataire: Fischer, Michael
(86) Numéro de dépôt international: PCT/FR2008/001535
(87) Numéro de publication internationale: WO 2010/043776

(56) Documents cités:
- JP-A- 10 060 695
- JP-A- 11 172 496
- US-A- 2 541 721

## Description

Méthode et installation d'étamage électrolytique d'une bande d'acier en défilement continu dans une unité d'électrodéposition

La présente invention concerne une méthode et une installation d'étamage électrolytique d'une bande d'acier en défilement continu dans une unité d'électrodéposition selon les préambules des revendications 1 et 12.

En particulier, l'invention se rapporte à un procédé d'étamage électrolytique à anode insoluble de bandes métalliques en défilement continu et à une l'installation pour sa mise en oeuvre.

L'absence de toxicité de l'étain et l'excellente protection contre la corrosion que l'étain apporte à l'acier ont depuis longtemps conduit à l'utilisation d'acier doux étamé dans le domaine de l'emballage alimentaire où il est connu sous le nom de « fer blanc »

Le cycle général de fabrication du fer blanc à partir de bobines d'acier doux ou ultra-doux laminés à chaud comporte un laminage à froid permettant d'obtenir des bandes de quelques dixièmes de millimètres d'épaisseur. Ces bandes sont ensuite recuites, « skin »-passées, dégraissées, décapées et étamées. Ce cycle est suivi d'opérations de finition telles que la refusion du revêtement, la passivation, l'huilage, etc.

L'opération d'étamage est réalisée par voie électrochimique, le transfert d'ions d'étain est réalisé vers la bande d'acier à revêtir dans un bain d'étamage (ou unité d'électrodéposition) selon la réaction :

Sn²⁺ + 2e → Sn déposé

Cette réaction implique la disponibilité d'ions stanneux dans le bain. Outre ces ions stanneux, le bain comporte un acide destiné à abaisser le pH et à augmenter la conductivité électrique dans le dit bain. Il comporte aussi des additifs qui concourent, entre autre, à stabiliser les ions stanneux en les empêchant de s'oxyder ce qui conduirait à la formation de boues d'oxydes stanniques.

Deux procédés d'étamage peuvent être mis en oeuvre :

### - Avec anode soluble:

La majorité des installations d'étamage électrolytique font appel à une anode en étain de haute pureté (au moins 99,85%) qui se dissout au cours de l'électrolyse et charge le bain en ions stanneux Sn++.

Il existe plusieurs procédés de dépôt avec anode soluble qui diffèrent par l'électrolyte utilisé. Dans tous les cas, les réactions développées sont du type :

A l'anode soluble : Sn + 2A⁻ → SnA₂ + 2e⁻

Sur la bande (cathode) : SnA₂ + 2e⁻ → Sn + 2A⁻

Les procédés à anode soluble présentent plusieurs inconvénients parfaitement décrits dans le document US 4,181,580 qui propose aussi une variante utilisant une anode insoluble.

### - Avec anode insoluble :

Le procédé consiste à remplacer l'anode en étain par une anode constituée, par exemple, de titane revêtu d'un métal de la famille du platine. Les ions d'étain nécessaires au revêtement sont, dans ce cas, issus d'un bain d'électrolyte lui-même sous la forme SnA₂, A étant un radical acide. Les réactions sont du type :

A l'anode insoluble : H₂O → ½ O₂ + 2H⁺ + 2e⁻

Sur la bande (cathode) : SnA₂ + 2e → Sn + 2A⁻

En l'absence d'anode soluble capable d'apporter en continu des ions d'étain, l'opération de revêtement entraine une augmentation de concentration en acide du bain corrélativement à son appauvrissement en étain. Ces modifications continues obligent à un réapprovisionnement constant du bain en étain. Plusieurs possibilités ont été envisagées dont celle décrite dans le document US 4,181,580 où une installation met en oeuvre un circuit de recirculation de l'électrolyte dans le bain en couplant ce dernier à un réacteur à lit fluidisé dans lequel sont introduits l'électrolyte, des granulats d'étain et un courant gazeux riche en oxygène. Ce procédé permet effectivement de régénérer l'électrolyte et de résoudre une partie des problèmes posés par l'usage des électrodes solubles mais favorise la production d'ions d'étain quadrivalents par réaction :

Sn + O₂ + 4H⁺ → Sn⁴⁺ + 2H₂O

Ces ions Sn⁴⁺ précipitent sous forme de boues qui nécessitent d'être régulièrement récupérées, ce qui diminue fortement l'intérêt du procédé.

Le document US 5,312,539 propose une autre méthode mettant en oeuvre une cellule de dialyse à membrane anionique et une unité de dissolution d'étain séparée dans laquelle l'étain est apporté sous forme d'oxyde directement dissous dans l'acide ou d'anode en étain dissoute électrolytiquement. Un tel procédé présente certains inconvénients tels que le coût de l'oxyde d'étain ou la nécessité de créer un fort gradient de concentration à travers la membrane, ce qui impose la mise en oeuvre d'une unité de contrôle de concentration. D'autre part, même avec un fort gradient de concentration, la surface de membrane nécessaire (plusieurs centaines de m² pour les installations d'étamage en continu de bandes d'acier) rend l'application industrielle très problématique à réaliser.

Le document US 6,120,673 propose une installation de dissolution et de régénération d'électrolyte dans un bac à trois compartiments : L'un comportant une anode soluble en étain, un autre dans lequel est disposée une cathode insoluble et, entre les deux, un compartiment « intermédiaire » séparé du compartiment anodique par une membrane cationique laissant passer dans celui-ci les ions Sn⁺⁺ et séparée du compartiment cathodique par une membrane anionique laissant passer les ions acides A⁻. Le compartiment intermédiaire assure la recombinaison de l'électrolyte à partir des ions provenant des deux autres compartiments. Toutefois, les surfaces de membranes anioniques et cationiques nécessaires sont très différentes et rendent très difficile la réalisation d'une installation industrielle.

La déposante a elle-même longuement expérimenté une variante des procédés déjà décrit en mettant en oeuvre un bain d'électrodéposition couplé à un réacteur d'électro-dissolution dont l'anode soluble en granules d'étain et la cathode sont séparés par une simple membrane cationique d'électrodialyse ou d'électrolyse. Ce procédé résout pour l'essentiel les problèmes posés puisqu'il permet d'éviter la formation d'ions d'étain quadrivalents et donc de boues, qu'il ne nécessite pas de gradient de concentration dans l'électrolyte et que les membranes cationiques à perméabilité sélective qu'il met en oeuvre peuvent être de superficie modeste en regard des densités de courant employées. Toutefois, les expériences ont montré que les membranes cationiques disponibles sur le marché ne peuvent pas être totalement imperméables aux ions Sn⁺⁺ et que l'accumulation de ceux-ci dans un compartiment catholyte peut conduite à un dépôt important d'étain sur la cathode et à d'autres inconvénients tels ceux décrits dans le document JP11-172496 qui propose pour y remédier d'inverser périodiquement la polarité du courant de dissolution appliqué aux électrodes (anode/cathode) pour un temps très court, ce qui n'est pas sans inconvénients sur la continuité de rechargement de l'électrolyte.

Un but de la présente invention est de proposer une méthode et une installation d'étamage électrolytique d'une bande d'acier en défilement continu dans un électrolyte d'une unité d'électrodéposition et disposant en ligne d'un réacteur d'électro-dissolution destiné à recharger l'électrolyte en ions d'étain, pour lesquelles la continuité de rechargement de l'électrolyte est efficacement assurée.

Plus particulièrement, l'invention doit prévoir de conserver tous les avantages de l'électro-dissolution avec un réacteur muni d'une séparation par membrane cationique d'électrodialyse ou d'électrolyse tout en résolvant le problème précité de la perméabilité aux ions Sn⁺⁺.

A cet effet, une méthode et une installation d'étamage électrolytique sont présentées au travers du contenu des revendications 1 et 12.

A partir d'une méthode d'étamage électrolytique d'une bande d'acier en défilement continu dans une unité d'électrodéposition à anode insoluble dans un électrolyte et disposant en ligne d'un réacteur d'électro-dissolution destiné à recharger l'électrolyte en ions d'étain par séparation sélective au travers d'une membrane d'électrodialyse ou d'électrolyse qui divise le dit réacteur d'électro-dissolution en un compartiment anodique comportant une première électrode reliée au pôle positif d'un circuit d'alimentation en courant électrique et un compartiment cathodique comportant une deuxième électrode reliée au pôle négatif du même circuit électrique,
pour laquelle un organe de commande du réacteur d'électro-dissolution engage une première permutation de polarité d'alimentation en courant électrique de chacune des deux électrodes, et
l'organe de commande assurant, de façon attenante à la première permutation, une deuxième permutation de la circulation de l'électrolyte entre chacun des deux compartiments du réacteur d'électro-dissolution et l'unité d'électrodéposition,
la dite méthode selon l'invention prévoit que :
- les permutations attenantes et périodiques de la polarité d'alimentation en courant électrique de l'unité d'électro-dissolution et de circulation de l'électrolyte retournant à l'unité d'électrodéposition assurent un prélèvement continu de l'électrolyte par cycles alternatifs à partir d'un ou l'autre des deux compartiments en attribuant à un dit compartiment une fonction anodique d'électro-dissolution au moyen d'une électrode soluble tant pour l'anode pour un premier cycle que la cathode pour un second cycle et vice-versa,
- les deux cycles alternatifs de prélèvement continu sont définis par des durées avoisinées.

Ainsi à la différence du document JP11-172496, l'inversion périodique « aller-et-retour », c'est-à-dire sur deux cycles consécutifs, de la polarité du courant de dissolution appliqué aux électrodes (anode/cathode) s'effectue non plus sur un temps très court, mais par un cycle « aller » et un cycle « retour » de durées avoisinées, elles-mêmes plus longues qu'une inversion d'un cycle à l'autre. La continuité de rechargement de l'électrolyte est ainsi avantageusement assurée, car même si une transition de courte durée lors de la permutation de polarité a lieu, celle-ci n'influe pas sur la latence globale imposée par les cycles séquentiels de rechargement.

En particulier, chacune des deux électrodes du réacteur d'électro-dissolution est prévue de nature soluble. Ainsi selon un exemple simple de réalisation, chaque électrode peut être associée à un panier de dissolution non-conducteur électriquement et alimenté en éléments solubles conducteurs, procurant à chacune des électrodes des propriétés identiques de permutation de type anode/cathode. En d'autres termes, les électrodes solubles de type anode et cathode peuvent devenir respectivement cathode et anode après permutation de polarité. Les compartiments du réacteur d'électro-dissolution, leurs composants et leurs deux modes de fonctionnement (anolyte/catholyte) pour chacun des cycles alternatifs sont ainsi dire parfaitement symétrisés par rapport à la membrane d'électrodialyse ou d'électrolyse.

L'alimentation souhaitée en éléments solubles s'effectue par simple remplissage (en continu ou au moins séquentiellement en fonction du type d'un dispositif de mesure de niveau de granules et de remplissage) de granules d'étain dans chacun des paniers de dissolution non-conducteurs électriquement, chacun d'entre eux étant partiellement plongé dans l'électrolyte d'un des deux dits compartiments.

La permutation de la circulation de l'électrolyte entre chacun des deux compartiments du réacteur d'électro-dissolution est couplée de façon synchrone à un bouclage commutable (sur le compartiment anolyte) d'un procédé de dégazage d'hydrogène de l'électrolyte. Ceci permet donc que l'électrolyte rechargé en ions d'étain nécessaires à l'alimentation de l'unité d'électrodéposition soit prélevé dans l'un ou l'autre des compartiments tant que celui-ci est anodique.

La méthode selon l'invention prévoit également un moyen de circuit hydraulique afin que l'électrolyte rechargé en ions d'étain nécessaires à l'alimentation de l'unité d'électrodéposition soit prélevé dans l'un ou l'autre des compartiments tant que celui-ci est anodique.

Ledit circuit hydraulique assure ainsi une circulation alternée de l'électrolyte d'un compartiment du réacteur d'électro-dissolution actuellement alimenté par un circuit anolyte, vers l'unité d'électrodéposition et un circuit catholyte en vue de devenir anolyte, selon lesquels les permutations attenantes de circulation de l'électrolyte et de la polarité d'alimentation en courant électrique sont réalisées selon la séquence qui sera décrite par la suite, et peut se résumée de la sorte:
a) Coupure de l'alimentation en courant électrique du réacteur d'électro-dissolution.
b) Arrêt de pompes de circulation de l'anolyte et du catholyte.
c) Ouverture de premières vannes d'entrée et de sortie de l'électrolyte du circuit catholyte et mise en route de la pompe de circulation de l'anolyte jusqu'à évacuation dans le réservoir de catholyte de l'électrolyte contenu dans les circuits liés aux dites premières vannes et au compartiment préalablement cathodique,
d) Ouverture de deuxièmes vannes d'entrée et de sortie de l'électrolyte du circuit anolyte et mise en route de la pompe de circulation du catholyte jusqu'à évacuation dans le réservoir d'anolyte de l'électrolyte contenu dans les circuits liés aux dites secondes vannes et au compartiment préalablement anodique,
e) Fermeture des vannes de sortie de l'électrolyte vers des réservoirs d'évacuation dès la fin de l'évacuation de l'anolyte et du catholyte vers des réservoirs correspondants,
f) Ouverture des vannes de sortie de l'électrolyte vers des circuits correspondant au nouveau mode de fonctionnement permuté,
g) Permutation et rétablissement du courant d'alimentation électrique.

Ces étapes chronologiques de commutation du circuit hydraulique assurent une circulation dynamique de l'électrolyte en excellente phase avec la permutation attenante de polarité, assurant finalement ainsi encore une meilleure continuité de rechargement de l'électrolyte.

La méthode selon l'invention fait usage d'un organe d'analyse apte à mesurer qualitativement et quantitativement la composition chimique de chacun des deux compartiments du réacteur d'électro-dissolution délivre à l'organe de commande un signal correspondant à la teneur en ions d'étain dans chacun des dits compartiments et qu'en fonction d'un seuil ajustable de teneurs en ions d'étain, ledit organe de commande assure la permutation de polarité d'alimentation en courant électrique ainsi que la permutation de la circulation de l'électrolyte. Le rechargement de l'électrolyte est ainsi avantageusement régulé de façon continue et précise. De plus, l'organe de commande du réacteur d'électro-dissolution est de préférence apte à assurer un contrôle de densité de courant de dissolution en fonction de besoins en renouvellement d'ions d'étain appréciés selon au moins le signal délivrés par l'organe d'analyse. En ce sens, l'organe d'analyse peut faire usage d'un analyseur spectroscopique par ablation laser aussi connue sous le nom de « Laser Induced Breakdown Spectroscopy » ou LIBS, auquel cas l'organe d'analyse permet d'assurer en temps réel la mesure qualitative et quantitative de la composition chimique de chacun des deux compartiments du réacteur. De ce fait, la méthode selon l'invention permet que l'organe d'analyse délivre à l'organe de commande un signal d'état de chacun des deux compartiments à une cadence élevée, pouvant selon les besoins atteindre plus d'un signal par seconde.

La méthode met en oeuvre, en tant qu'électrode soluble d'étain du réacteur d'électro-dissolution, des éléments d'étain pur à plus de 99% (sous forme idéale de granules d'étain contenues dans des paniers de dissolution) et en tant qu'électrolyte un acide sulfonique comme, par exemple, l'acide méthane sulfonique qui présente, par rapport à d'autres acides comme l'acide phénol-sulfonique, l'avantage d'être biodégradable.

La méthode selon l'invention préconise de faire usage d'une membrane d'électrodialyse ou d'électrolyse séparant les compartiments (alternativement anodique et cathodique) du réacteur d'électro-dissolution qui est une membrane cationique , par exemple la membrane de référence « CMX » de la compagnie TOKUYAMA SODA, possédant une perméabilité sélective permettant un maintien d'une fraction importante des ions d'étain Sn⁺⁺ dans le compartiment anodique ainsi qu'un transfert d'ions d'hydrogène H⁺ vers le compartiment cathodique et un faible transfert d'ions d'étain Sn⁺⁺ vers ce même compartiment cathodique.

Enfin, l'invention propose aussi une installation d'étamage électrolytique permettant de mettre en oeuvre la méthode selon l'invention présentée ci-dessus. Cette installation sera présentée plus précisément à l'aide de figures qui suivront.

Un ensemble de sous-revendications présente également des avantages de l'invention.

Des exemples de réalisation et d'application sont fournis à l'aide de figures décrites :
- Figure 1 :: Schéma de principe d'une installation d'électrodéposition à anode insoluble,
- Figure 2 :: Schéma général de circulation de l'électrolyte d'une installation d'étamage électrolytique selon l'invention,
- Figure 3 :: Schéma d'une installation d'étamage électrolytique selon l'invention dans un premier mode de polarisation électrique du réacteur d'électro-dissolution,
- Figure 4 :: Schéma d'une installation d'étamage électrolytique selon l'invention dans un second mode de polarisation électrique du réacteur d'électro-dissolution,
- Figure 5 :: Schéma général de circulation de l'électrolyte d'une installation alternative d'étamage électrolytique selon l'invention,
- Figure 6 :: Schéma d'une installation d'étamage électrolytique selon figure 5 dans un premier mode de polarisation électrique du réacteur d'électro-dissolution,
- Figure 7 :: Schéma d'une installation d'étamage électrolytique selon figure 5 dans un second mode de polarisation électrique du réacteur d'électro-dissolution,

La figure 1 décrit un schéma de principe d'une installation comprenant une d'électrodéposition à anode insoluble : Une bande d'acier en défilement et à revêtir (1) plonge dans un bac d'électrodéposition (2) en s'enroulant sur deux rouleaux conducteurs (21), qui alimentent ladite bande en courant électrique, ainsi que sur un rouleau de fond (22). Des électrodes insolubles (23) sont plongées dans le bac comprenant un électrolyte (3) et disposées de part et d'autre de brins descendant et montant de la bande dans le bac. La bande est reliée au pôle négatif et les anodes insolubles reliées au pôle positif d'un générateur de courant électrique. Les anodes sont immergées partiellement dans un électrolyte (3). Un réacteur de dissolution (6) couplé en boucle à une sortie et une entrée du bac d'électrodéposition (2) assure la régénération de l'électrolyte en le puisant, le régénérant et le refoulant dans le dit bac.

La figure 2 décrit un schéma général de circulation de l'électrolyte d'une installation selon l'invention adapté à l'étamage électrolytique d'une bande d'acier en défilement continu dans une unité d'électrodéposition (3) à anode insoluble dans un électrolyte et disposant, par couplage en ligne (8, 83a, 83b, 85), d'un réacteur d'électro-dissolution (6) dans un circuit ligne (8, 83a, 83b, 85) destiné à recharger l'électrolyte en ions d'étain par séparation sélective au travers d'une membrane (10) d'électrodialyse ou d'électrolyse qui divise le dit réacteur d'électro-dissolution (6) en un compartiment anodique (6b) comportant une première électrode (122b) reliée au pôle positif d'un circuit d'alimentation (encore non représenté) en courant électrique et un compartiment cathodique (6a) comportant une deuxième électrode (121 a) reliée au pôle négatif du même circuit électrique,
pour laquelle un organe de commande (non représenté) du réacteur d'électro-dissolution engage une première permutation de polarité du circuit d'alimentation en courant électrique (11) de chacune des deux électrodes,
l'organe de commande assurant, de façon attenante à la première permutation, une deuxième permutation de la circulation de l'électrolyte entre chacun des deux compartiments du réacteur d'électro-dissolution et l'unité d'électrodéposition.

L'installation comprend de plus que :
- l'organe de commande active les permutations attenantes et périodiques de la polarité d'alimentation en courant électrique de l'unité d'électro-dissolution et de circulation de l'électrolyte retournant à l'unité d'électrodéposition en assurant un prélèvement continu de l'électrolyte par cycles alternatifs à partir d'un ou l'autre des deux compartiments en attribuant au dit compartiment une fonction anodique d'électro-dissolution au moyen d'une électrode soluble,
   - l'organe de commande active séquentiellement chacun des deux cycles alternatifs en maintenant un prélèvement continu (c'est-à-dire ininterrompu) de l'électrolyte, les dits cycles étant définis par des durées avoisinées.

Selon l'invention, les deux électrodes comprennent des éléments solubles conducteurs, leur procurant des propriétés identiques de permutation d'un type anode à un type cathode et vice-versa. A cet effet, les éléments solubles peuvent avantageusement comprendre des granules d'étain apte à un remplissage (continu ou séquentiel) d'au moins un de deux paniers de dissolution (7a, 7b) non-conducteurs électriquement, chacun des dits éléments solubles étant partiellement plongé dans l'électrolyte d'un des deux dits compartiments.

Le dit organe de commande comprend un couplage synchrone de la permutation de la circulation de l'électrolyte entre chacun des deux compartiments du réacteur d'électro-dissolution avec une commutation d'une boucle d'une unité de dégazage (5) d'hydrogène pour l'électrolyte, ladite boucle étant commutable entre un des compartiments et l'unité de dégazage.

Enfin, l'Installation selon l'invention prévoit que chaque panier de dissolution (7a, 7b) est partiellement sous forme de colonne verticale de façon à être remplissable de granules d'étain dans lequel l'électrolyte circule de bas en haut de colonne et comporte :
- Une zone inférieure « humide » constituée d'un matériau non conducteur d'électricité, un plastique ou une résine polyester armée ou un acier revêtu de polymère, complètement immergée dans l'électrolyte et comporte un treillis composé d'au moins un filet en plastique de maille adaptée à la granulométrie de l'étain soit entre 0,50 et 0,05 mm, préférentiellement entre 0,3 et 0,10 mm, ledit filet étant supporté par l'enveloppe du panier de dissolution qui présente des ouvertures de mise en contact avec l'électrolyte au moins 50 fois plus larges que les mailles dudit filet.
- Une zone médiane « humide » non immergée mais baignée par circulation de l'électrolyte et équipée d'une auge de récupération (72a, 72b) d'électrolyte régénéré, ladite auge étant alimentée par un treillis identique à celui de la zone inférieure, et en ce que l'ensemble treillis et auge est en matériau non conducteur d'électricité tel qu'un plastique ou une résine polyester armée ou un acier revêtu de polymère.
- Une zone supérieure « sèche » conductrice d'électricité libre de toute immersion ou en contact avec l'électrolyte, équipée d'une trémie métallique de remplissage (73) en granules d'étain et reliée à un des contacts de polarité du circuit d'alimentation (11) en courant électrique.

L'électrolyte (3) appauvri en ions d'étain dans l'unité d'électrodéposition (2) et prélevé dans un circuit de prélèvement (8) où il est d'abord soumis à un dégazage de l'oxygène dans un bac de dégazage (4). Le circuit de prélèvement (8) se divise en deux conduites ou branches (81 a, 81 b) équipées de vannes motorisées commandées (82a, 82b) à distance. Chacune de ces branches est apte à injecter l'électrolyte dans la zone inférieure (71) d'un des deux paniers de dissolution (7a) et (7b) servant d'électrodes au réacteur d'électro-dissolution (6). Pendant sa traversée de la zone inférieure puis de la zone médiane (72) du panier de dissolution, l'électrolyte se charge en ions Sn⁺⁺ avant d'être récupéré dans la goulotte de la zone médiane par les deux conduites ou branches (83a, 83b) du circuit équipées de deux vannes motorisées (84a, 84b) commandées à distance. Il est ensuite réinjecté dans l'unité d'électrodéposition (2).

Un second circuit de circulation d'électrolyte (9) assure un dégazage de l'hydrogène. Il comporte deux conduites ou branches (91 a, 91 b) équipées des vannes motorisées commandées à distance (92a, 92b) et aptes à prélever l'électrolyte dans chacun des deux compartiments du réacteur d'électro-dissolution pour le conduire dans le bac de dégazage (5) d'où il sort pour être retourné dans le même compartiment du réacteur par une des deux branches (93a, 93b) équipées des vannes motorisées (94a, 94b) commandées à distance.

Le réacteur de dissolution (6) est ici divisé par une membrane d'électrodialyse cationique (10) en deux compartiments contenant chacun un panier de dissolution et pouvant être, suivant la polarité du courant appliqué aux électrodes, un compartiment anodique ou un compartiment cathodique.

Chacun des deux paniers de dissolution (7a) et (7b) est rempli de granules d'étain et leur zone supérieure sèche (73) est connectée à un circuit et une source d'alimentation électrique (non représentés) selon une polarité qui peut être permutée.

La figure 3 décrit le schéma d'une installation selon l'invention dans un premier mode permutable de polarité électrique du réacteur d'électro-dissolution : un générateur de courant électrique (11) est relié à un dispositif de commutation (12) permettant de permuter ses polarités à des sorties (121, 122) de générateurs. Dans l'exemple de la figure 3, l'électrode (122b) liée au panier de dissolution (7b) est reliée au pôle positif et se conduit donc en anode soluble alors que l'électrode (121a) liée au panier de dissolution (7a), ainsi reliée au pôle négatif, se conduit en cathode.

L'électrolyte (3) appauvri en ions d'étain est prélevé dans l'unité d'électrodéposition (2) par un circuit de prélèvement (8) qui le transfert d'abord dans un bac de dégazage de l'oxygène dissous (4). La vanne motorisée (82b) est ouverte, la vanne (82a) étant fermée, et permet à l'électrolyte d'être injecté dans la zone inférieure (71b) du panier de dissolution (7b). Pendant sa traversée de la zone inférieure puis de la zone médiane (72b) du panier de dissolution, l'électrolyte se charge en ions Sn⁺⁺ avant d'être récupéré dans la goulotte de la zone médiane par la branche (83b) du circuit dont la vanne motorisée (84b) est ouverte, la vanne (84a) étant fermée, permettant ainsi à l'électrolyte d'être réinjecté dans l'unité d'électrodéposition (2).

La branche (91 b) du second circuit de circulation d'électrolyte (9) dont la vanne motorisée (92b) est ouverte, la vanne (92a) étant fermée, assure le prélèvement de l'électrolyte dans le compartiment cathodique pour le conduire dans le bac de dégazage (5) d'où il sort pour être retourné dans le même compartiment cathodique du réacteur d'électro-dissolution par la branche (93b) dont la vanne motorisée (94b) est ouverte, la vanne (94a) étant fermée.

Dans cette polarisation, le compartiment (6b) du réacteur d'électro-dissolution est anodique et le compartiment (6a) cathodique.

La figure 4 décrit le schéma d'une installation selon l'invention dans un second mode de polarité électrique du réacteur d'électro-dissolution, ledit mode étant permuté par rapport à la figure 3 : le générateur de courant électrique (11) est relié à un dispositif de commutation (12) permettant de permuter les polarités aux sorties (121) et (122). Dans l'exemple de la figure 4, l'électrode (121a) liée au panier de dissolution (7a) est reliée au pôle positif et se conduit donc en anode soluble alors que l'électrode (122b) liée au panier de dissolution (7b), ainsi reliée au pôle négatif, se conduit en cathode.

L'électrolyte (3) appauvri en ions d'étain est prélevé dans l'unité d'électrodéposition (2) par un circuit de prélèvement (8) qui le transfert d'abord dans un bac de dégazage de l'oxygène (4). La vanne motorisée (82a) est ouverte, la vanne (82a) étant fermée, et permet à l'électrolyte d'être injecté dans la zone inférieure (71 a) du panier de dissolution (7a). Pendant sa traversée de la zone inférieure puis de la zone médiane (72a) du panier de dissolution, l'électrolyte se charge en ions Sn⁺⁺ avant d'être récupéré dans la goulotte de la zone médiane par la branche (83a) du circuit dont la vanne motorisée (84a) est ouverte, la vanne (84b) étant fermée, permettant ainsi à l'électrolyte d'être réinjecté dans l'unité d'électrodéposition (2).

La branche (91a) du second circuit de circulation d'électrolyte (9) dont la vanne motorisée (92a) est ouverte, la vanne (92b) étant fermée, assure le prélèvement de l'électrolyte dans le compartiment cathodique pour le conduire dans le bac de dégazage (5) d'où il sort pour être retourné au même compartiment cathodique du réacteur d'électro-dissolution par la branche (93a) dont la vanne motorisée (94a) est ouverte, la vanne (94b) étant fermée.

Dans cette polarisation, le compartiment (6a) du réacteur d'électro-dissolution est anodique et le compartiment (6b) cathodique.

En résumé selon les figures 2, 3 et 4, il est présenté une méthode selon l'invention associée à une installation pour la mettre en oeuvre et pour laquelle :
- le circuit d'alimentation électrique en courant (11) du réacteur d'électro-dissolution comporte un inverseur de polarité (12) apte à assurer la permutation de l'alimentation électrique de chacune des électrodes (121 a, 122b) selon une polarité positive ou négative, chaque dite électrode étant en conséquence anode ou cathode suivant la séquence commandable de polarisation.
- un premier circuit est apte à assurer la circulation de l'électrolyte selon le schéma suivant :
   - Un électrolyte appauvri en étain et enrichi en acide est prélevé dans l'unité d'électrodéposition (3), soumis à une unité de dégazage de l'oxygène (4) puis introduit dans la zone inférieure d'un premier panier de dissolution (7a) des granules d'étain à une pression suffisante pour permettre un débordement dudit électrolyte dans l'auge de récupération (72a) de la zone médiane sans débordement dans la zone supérieure sèche.
   - Un électrolyte rechargé en ions d'étain lors de sa circulation dans le premier panier de dissolution (7a) du réacteur d'électro-dissolution est prélevé dans son auge de récupération (72a) en vue d'être réinjecté dans le bac de revêtement (2).
   - Un électrolyte prélevé dans le deuxième compartiment (6b) du réacteur d'électro-dissolution au voisinage de la membrane d'électrodialyse ou d'électrolyse (10), du côté opposé au premier panier de dissolution (7a), est soumis à un dégazage (5) de l'hydrogène puis réinjecté dans la même zone du compartiment du réacteur d'électro-dissolution.
- un second circuit est apte à assurer la circulation de l'électrolyte selon le schéma suivant :
   - Un électrolyte appauvri en étain et enrichi en acide est prélevé dans l'unité d'électrodéposition (3), soumis à une unité de dégazage de l'oxygène (4) puis introduit dans la zone inférieure du second panier de dissolution (7b) des granules d'étain à une pression suffisante pour permettre un débordement dudit électrolyte dans l'auge de récupération (72b) de la zone médiane sans débordement dans la zone supérieure sèche.
   - Un électrolyte rechargé en ions d'étain lors de sa circulation dans le second panier de dissolution (7b) du réacteur d'électro-dissolution est prélevé dans son auge de récupération (72b) en vue d'être réinjecté dans le bac de revêtement (2).
   - Un électrolyte prélevé dans le premier compartiment (6a) du réacteur d'électro-dissolution au voisinage de la membrane d'électrodialyse ou d'électrolyse (10), du côté opposé au second panier de dissolution (7b), est soumis à un dégazage de l'hydrogène (5) puis réinjecté dans la même zone du compartiment du réacteur.
- le circuit de circulation de l'électrolyte comprend un premier et un deuxième circuit de circulation, étant respectivement équipés d'un jeu de premières et deuxièmes vannes motorisées commandées à distance permettant de permuter séquentiellement sur le premier ou le deuxième circuit en relation avec la permutation des polarités électriques appliquées aux électrodes selon deux modes séquentiels :
   - Un mode d'ouverture du premier circuit et une fermeture corrélative du second circuit lorsque le premier compartiment lié au premier circuit est initialement anodique.
   - Un mode d'ouverture du second circuit et une fermeture corrélative du premier circuit lorsque le deuxième compartiment lié au deuxième circuit est initialement anodique.
- au moyen d'un circuit hydraulique (8) assurant la circulation de l'électrolyte d'un compartiment du réacteur d'électro-dissolution (6) en alimentation par un circuit anolyte (6b), vers l'unité d'électrodéposition (3) et un circuit catholyte (6a) en vue de devenir anolyte, les permutations attenantes de circulation de l'électrolyte et de la polarité d'alimentation en courant électrique sont réalisées selon une séquence bien définie mettant en jeu des moyens de dégazage de l'oxygène et de l'hydrogène avantageusement commutables sur les électrodes. Cette séquence sera décrite plus précisément dans le cadre des figures 5, 6 et 7.
- les vannes motorisées et un inverseur de polarité électriques appliquées aux électrodes sont commandés par un organe de commande qui délivre des ordres de permutation à partir de données concernant des teneurs en ions d'étain de chacun des compartiments (6a, 6b), lesdites teneurs étant délivrées à l'organe de commande par un organe d'analyse fonctionnant idéalement selon une technique de spectroscopie par ablation laser ou « Laser Induced Breakdown Spectroscopy »
- le réacteur d'électro-dissolution est constitué de plusieurs cellules d'électro-dissolution munis de circuits de circulation et d'alimentation en courant électrique montées en parallèle et comportant chacune :
   - Un premier panier de dissolution (7a) alternativement de type anode ou cathode,
   - Un second panier de dissolution (7b) alternativement de type cathode ou anode,
   - Une membrane d'électrodialyse ou d'électrolyse cationique séparant chaque cellule en une zone d'anolyte et une zone de catholyte en fonction de la polarisation des électrodes.
- le réacteur d'électro-dissolution est constitué de plusieurs cellules d'électro-dissolution dont les circuits de circulation et d'alimentation en courant électrique sont séparés et capables d'être permutés indépendamment les uns des autres. Ainsi, il peut être assurer qu' au moins un réacteur sera toujours en phase de régime actif d'électro-dissolution établi alors qu'un ou plusieurs autres réacteurs peuvent être en phase transitoire de permutation. Cela améliore une constance de régularité de composition de l'électrolyte.
- un dispositif automatique d'alimentation en granules d'étain dessert des trémies (73) de tous les paniers du réacteur.

Figure 5 décrit un schéma général de circulation de l'électrolyte d'une installation alternative d'étamage électrolytique selon l'invention et présentant par rapport aux figures 2, 3 et 4 un avantage en ce que deux pôles de dégazage en hydrogène et en oxygène (4, 5) sont maintenant prévus sous forme de réservoirs tels que des bacs tampons de façon à y dégazer efficacement l'électrolyte (anolyte ou catholyte) transitant dans chacune des électrodes du réacteur d'électro-dissolution (6) en fonction d'une permutation hydraulique suivant la commutation de polarité imposée et ainsi en fonction alternée anode/cathode desdites électrodes. En d'autres termes, le dégazage de l'oxygène et de l'hydrogène est effectué dans un réservoir d'anolyte (4) ou respectivement un réservoir de catholyte (5), tel que des bacs tampons des compartiments du réacteur d'électro-dissolution. Cette distribution en plusieurs réservoirs permet de puiser dans un réservoir d'anolyte stable pour recharger le bac d'électrodéposition (2) quel que soit l'état des circuits hydrauliques pendant les permutations et commutations sus-menstionnées.

Ainsi, cette installation est adaptée à l'étamage électrolytique d'une bande d'acier en défilement continu dans une unité d'électrodéposition (2) à anode insoluble dans un électrolyte et disposant, par couplage en ligne (8, 85), d'un réservoir d'anolyte (4) lui-même couplé en ligne ou boucle (81 a, 81 b, 83a, 83b) aux électrodes solubles du réacteur d'électro-dissolution (6) dans un circuit ligne destiné à recharger l'électrolyte en ions d'étain par séparation sélective au travers d'une membrane (10) d'électrodialyse ou d'électrolyse qui divise le dit réacteur d'électro-dissolution (6) en un compartiment anodique (6b) comportant une première électrode (122b) reliée au pôle positif d'un circuit d'alimentation (encore non représenté) en courant électrique et un compartiment cathodique (6a) comportant une deuxième électrode (121a) reliée au pôle négatif du même circuit électrique,
pour laquelle un organe de commande (non représenté) du réacteur d'électro-dissolution engage une première permutation de polarité du circuit d'alimentation en courant électrique (12) de chacune des deux électrodes,
l'organe de commande assurant, de façon attenante à la première permutation, une deuxième permutation de la circulation de l'électrolyte entre chacun des deux compartiments du réacteur d'électro-dissolution et l'unité d'électrodéposition.

L'installation comprend de plus que :
- l'organe de commande active les permutations attenantes et périodiques de la polarité d'alimentation en courant électrique de l'unité d'électro-dissolution et de circulation de l'électrolyte retournant à l'unité d'électrodéposition en assurant un prélèvement continu de l'électrolyte par cycles alternatifs à partir d'un ou l'autre des deux compartiments en attribuant au dit compartiment une fonction anodique d'électro-dissolution au moyen d'une électrode soluble,
- l'organe de commande active séquentiellement chacun des deux cycles alternatifs en maintenant un prélèvement continu (c'est-à-dire ininterrompu) de l'électrolyte, les dits cycles étant définis par des durées avoisinées.

Selon l'invention, les deux électrodes comprennent des éléments solubles conducteurs, leur procurant des propriétés identiques de permutation d'un type anode à un type cathode et vice-versa. A cet effet, les éléments solubles peuvent avantageusement comprendre des granules d'étain apte à un remplissage (continu ou séquentiel) d'au moins un de deux paniers de dissolution (7a, 7b) non-conducteurs électriquement, chacun des dits éléments solubles étant partiellement plongé dans l'électrolyte d'un des deux dits compartiments.

Le dit organe de commande comprend un couplage synchrone de la permutation de la circulation de l'électrolyte entre chacun des deux compartiments du réacteur d'électro-dissolution avec une commutation d'une boucle d'un réservoir de catholyte (5) dans lequel est réalisé un dégazage de l'hydrogène, ladite boucle étant commutable entre un des compartiments et le réservoir de catholyte.

Enfin, l'Installation selon l'invention prévoit que chaque panier de dissolution (7a, 7b) est partiellement sous forme de colonne verticale de façon à être remplissable de granules d'étain dans lequel l'électrolyte circule de bas en haut de colonne et comporte :
- Une zone inférieure « humide » constituée d'un matériau non conducteur d'électricité, un plastique ou une résine polyester armée ou un acier revêtu de polymère, complètement immergée dans l'électrolyte et comporte un treillis composé d'au moins un filet en plastique de maille adaptée à la granulométrie de l'étain soit entre 0,50 et 0,05 mm, préférentiellement entre 0,3 et 0,10 mm, ledit filet étant supporté par l'enveloppe du panier de dissolution qui présente des ouvertures de mise en contact avec l'électrolyte au moins 50 fois plus larges que les mailles dudit filet.
- Une zone médiane « humide » non immergée mais baignée par circulation de l'électrolyte et équipée d'une auge de récupération (72a, 72b) d'électrolyte régénéré, ladite auge étant alimentée par un treillis identique à celui de la zone inférieure, et en ce que l'ensemble treillis et auge est en matériau non conducteur d'électricité tel qu'un plastique ou une résine polyester armée ou un acier revêtu de polymère.
- Une zone supérieure « sèche » conductrice d'électricité libre de toute immersion ou en contact avec l'électrolyte, équipée d'une trémie métallique de remplissage (73) en granules d'étain et reliée à un des contacts de polarité du circuit d'alimentation (11) en courant électrique.

L'électrolyte (3) appauvri en ions d'étain dans l'unité d'électrodéposition (2) et prélevé dans un circuit de prélèvement (8) où il est d'abord recueilli dans un réservoir d'anolyte (4) où il est soumis à un dégazage de l'oxygène, puis injecté dans le réacteur de dissolution (6) par deux conduites ou branches (81 a, 81 b) équipées de vannes motorisées commandées (82a, 82b) à distance. Chacune de ces branches est apte à injecter l'électrolyte dans la zone inférieure (71) d'un des deux paniers de dissolution (7a) et (7b) servant d'électrodes au réacteur d'électro-dissolution (6). Pendant sa traversée de la zone inférieure puis de la zone médiane (72) du panier de dissolution, l'électrolyte se charge en ions Sn⁺⁺ avant d'être récupéré dans la goulotte de la zone médiane par les deux conduites ou branches (83a, 83b) du circuit équipées de deux vannes motorisées (84a, 84b) commandées à distance. Il est ensuite recueilli par le réservoir (4) puis réinjecté dans l'unité d'électrodéposition (2).

Un second circuit de circulation d'électrolyte (9) assure la récupération des ions H+ et donc un dégazage de l'hydrogène. Il comporte deux conduites ou branches (91 a, 91 b) équipées des vannes motorisées commandées à distance (92a, 92b) et aptes à prélever l'électrolyte dans chacun des deux compartiments du réacteur d'électro-dissolution pour le conduire dans le réservoir de catholyte (5) où il est soumis à un dégazage de l'hydrogène d'où il sort pour être retourné dans le même compartiment du réacteur par une des deux branches (93a, 93b) équipées des vannes motorisées (94a, 94b) commandées à distance.

Le réacteur de dissolution (6) est ici divisé par une membrane d'électrodialyse cationique (10) en deux compartiments contenant chacun un panier de dissolution et pouvant être, suivant la polarité du courant appliqué aux électrodes, un compartiment anodique ou un compartiment cathodique.

Chacun des deux paniers de dissolution (7a) et (7b) est rempli de granules d'étain et leur zone supérieure sèche (73) est connectée à un circuit et une source d'alimentation électrique (non représentés) ? selon une polarité qui peut être permutée.

La figure 6 décrit le schéma d'une installation selon figure 5 dans un premier mode permutable de polarité électrique du réacteur d'électro-dissolution : un générateur de courant électrique à dispositif de commutation (12) permettant de permuter ses polarités à des sorties (121, 122) de générateurs. Dans l'exemple de la figure 3, l'électrode (122b) liée au panier de dissolution (7b) est reliée au pôle positif et se conduit donc en anode soluble alors que l'électrode (121 a) liée au panier de dissolution (7a), ainsi reliée au pôle négatif, se conduit en cathode.

L'électrolyte (3) appauvri en ions d'étain est prélevé dans l'unité d'électrodéposition (2) par un circuit de prélèvement (8) qui le transfert dans un réservoir d'anolyte (4) où il est soumis à un dégazage de l'oxygène, La vanne motorisée (82b) est ouverte, la vanne (82a) étant fermée, et permet à l'électrolyte d'être injecté dans la zone inférieure (71 b) du panier de dissolution (7b). Pendant sa traversée de la zone inférieure puis de la zone médiane (72b) du panier de dissolution, l'électrolyte se charge en ions Sn⁺⁺ avant d'être récupéré dans la goulotte de la zone médiane par la branche (83b) du circuit dont la vanne motorisée (84b) est ouverte, les vannes (84a) et (92a) étant fermées, permettant ainsi à l'électrolyte de retourner au réservoir (4) pour être réinjecté dans l'unité d'électrodéposition (2).

La branche (91b) du second circuit de circulation d'électrolyte (9) dont la vanne motorisée (92b) est ouverte, la vanne (92a) étant fermée, assure le prélèvement de l'électrolyte dans le compartiment cathodique pour le conduire dans le réservoir de catholyte (5) où il est soumis à un dégazage de l'hydrogène et d'où il sort pour être retourné dans le même compartiment cathodique du réacteur d'électro-dissolution par la branche (93b) dont la vanne motorisée (94b) est ouverte, les vannes (94a) et (82a) étant fermées.

Dans cette polarisation, le compartiment (6b) du réacteur d'électro-dissolution est anodique et le compartiment (6a) cathodique.

La figure 7 décrit le schéma d'une installation selon figure 5 dans un second mode de polarité électrique du réacteur d'électro-dissolution, ledit mode étant permuté par rapport à la figure 3 : le générateur de courant électrique à dispositif de commutation (12) permettant de permuter les polarités aux sorties (121) et (122). Dans l'exemple de la figure 4, l'électrode (121a) liée au panier de dissolution (7a) est reliée au pôle positif et se conduit donc en anode soluble alors que l'électrode (122b) liée au panier de dissolution (7b), ainsi reliée au pôle négatif, se conduit en cathode.

L'électrolyte (3) appauvri en ions d'étain est prélevé dans l'unité d'électrodéposition (2) par un circuit de prélèvement (8) dans un réservoir d'anolyte (4) où il est soumis à un dégazage de l'oxygène, La vanne motorisée (82a) est ouverte, la vanne (82b) étant fermée, et permet à l'électrolyte d'être injecté dans la zone inférieure (71a) du panier de dissolution (7a). Pendant sa traversée de la zone inférieure puis de la zone médiane (72a) du panier de dissolution, l'électrolyte se charge en ions Sn⁺⁺ avant d'être récupéré dans la goulotte de la zone médiane par la branche (83a) du circuit dont la vanne motorisée (84a) est ouverte, les vannes (84b) et (92b) étant fermées, permettant ainsi à l'électrolyte de retourner au réservoir (4) pour être réinjecté dans l'unité d'électrodéposition (2).

La branche (91 a) du second circuit de circulation d'électrolyte (9) dont la vanne motorisée (92a) est ouverte, la vanne (92b) étant fermée, assure le prélèvement de l'électrolyte dans le compartiment cathodique pour le conduire dans le réservoir de catholyte (5) où il est soumis à un dégazage de l'hydrogène et d'où il sort pour être retourné au même compartiment cathodique du réacteur d'électro-dissolution par la branche (93a) dont la vanne motorisée (94a) est ouverte, les vannes (94b) et (82b) étant fermées.

Dans cette polarisation, le compartiment (6a) du réacteur d'électro-dissolution est anodique et le compartiment (6b) cathodique.

En résumé selon les figures 5, 6 et 7, il est présenté une méthode selon l'invention associée à une installation alternative pour la mettre en oeuvre et pour laquelle :
- le circuit d'alimentation électrique en courant du réacteur d'électro-dissolution (12) apte à assurer la permutation de l'alimentation électrique de chacune des électrodes (121a, 122b) selon une polarité positive ou négative, chaque dite électrode étant en conséquence anode ou cathode suivant la séquence commandable de polarisation.
- un premier circuit est apte à assurer la circulation de l'électrolyte selon le schéma suivant :
   - Un électrolyte (3) appauvri en étain et enrichi en acide est prélevé dans l'unité d'électrodéposition (2), recueilli dans un réservoir d'anolyte (4) où il est soumis à un dégazage de l'oxygène, puis introduit dans la zone inférieure d'un premier panier de dissolution (7a) des granules d'étain à une pression suffisante pour permettre un débordement dudit électrolyte dans l'auge de récupération (72a) de la zone médiane sans débordement dans la zone supérieure sèche.
   - Un électrolyte rechargé en ions d'étain lors de sa circulation dans le premier panier de dissolution (7a) du réacteur d'électro-dissolution est prélevé dans son auge de récupération (72a), en vue de retourner au réservoir (4) où il est soumis à un dégazage d'oxygène pour être réinjecté dans le bac de revêtement (2).
   - Un électrolyte prélevé dans le deuxième compartiment (6b) du réacteur d'électro-dissolution au voisinage de la membrane d'électrodialyse ou d'électrolyse (10), du côté opposé au premier panier de dissolution (7a), est recueilli dans un réservoir de catholyte (5) où il est soumis à un dégazage de l'hydrogène puis réinjecté dans la même zone du compartiment du réacteur d'électro-dissolution.
- un second circuit est apte à assurer la circulation de l'électrolyte selon le schéma suivant :
   - Un électrolyte (3) appauvri en étain et enrichi en acide est prélevé dans l'unité d'électrodéposition (2), recueilli dans un réservoir d'anolyte (4) où il est soumis à un dégazage de l'oxygène, puis introduit dans la zone inférieure du second panier de dissolution (7b) des granules d'étain à une pression suffisante pour permettre un débordement dudit électrolyte dans l'auge de récupération (72b) de la zone médiane sans débordement dans la zone supérieure sèche.
   - Un électrolyte rechargé en ions d'étain lors de sa circulation dans le second panier de dissolution (7b) du réacteur d'électro-dissolution est prélevé dans son auge de récupération (72b), en vue de retourner au réservoir (4) où il est soumis à un dégazage d'oxygène pour être réinjecté dans le bac de revêtement (2).
   - Un électrolyte prélevé dans le premier compartiment (6a) du réacteur d'électro-dissolution au voisinage de la membrane d'électrodialyse ou d'électrolyse (10), du côté opposé au second panier de dissolution (7b), est recueilli dans un réservoir de catholyte (5) où il est soumis à un dégazage de l'hydrogène puis réinjecté dans la même zone du compartiment du réacteur.
- le circuit de circulation de l'électrolyte comprend un premier et un deuxième circuit de circulation, étant respectivement équipés d'un jeu de premières et deuxièmes vannes motorisées commandées à distance permettant de permuter séquentiellement sur le premier ou le deuxième circuit en relation avec la permutation des polarités électriques appliquées aux électrodes selon deux modes séquentiels :
   - Un mode d'ouverture du premier circuit et une fermeture corrélative du second circuit lorsque le premier compartiment lié au premier circuit est initialement anodique.
   - Un mode d'ouverture du second circuit et une fermeture corrélative du premier circuit lorsque le deuxième compartiment lié au deuxième circuit est initialement anodique.
- au moyen d'un circuit hydraulique (8) assurant la circulation de l'électrolyte d'un compartiment du réacteur d'électro-dissolution (6) en alimentation par un circuit anolyte (6a), vers le réservoir d'anolyte (4) puis, de là, vers l'unité d'électrodéposition (2) et un circuit catholyte (6b) en vue de devenir anolyte, les permutations attenantes de circulation de l'électrolyte et de la polarité d'alimentation en courant électrique sont réalisées selon la séquence suivante :
   a) Coupure de l'alimentation en courant électrique du réacteur d'électro-dissolution.
   b) Arrêt de pompes de circulation (104, 105) de l'anolyte et du catholyte en sortie des réservoirs (4, 5) vers chacune des électrodes,
   c) Ouverture de premières vannes (82b, 92a) d'entrée et de sortie de l'électrolyte du circuit catholyte (6b), des vannes (82a, 84b) liées au circuit anolyte (6a) et une des vannes (94a) liée au circuit catholyte étant fermées, et mise en route de la pompe (104) jusqu'à évacuation dans le réservoir de catholyte (5) du catholyte contenu dans le réacteur de dissolution côté (6b) et des tubulures (81b, 91a) liées aux dites premières vannes et au compartiment précédemment cathodique (71 b),
   d) Ouverture de deuxièmes vannes (94b, 84a) d'entrée et de sortie de l'électrolyte du circuit anolyte (6a), des vannes (94a, 92b) liées au circuit catholyte (6b) et une des vannes (82a) liée au circuit anolyte, étant fermées, et mise en route de la pompe (105) jusqu'à évacuation dans le réservoir d'anolyte (4) de l'anolyte contenu dans le réacteur de dissolution côté (6a) et des tubulures (81 a, 83a) liées aux dites secondes vannes et au compartiment précédemment anodique (71 a),
   e) Fermeture d'une des premières et d'une des deuxième vannes (84a, 92a) dès la fin de l'évacuation de l'anolyte de (71 a) vers le réservoir d'anolyte (4) et de l'évacuation du catholyte de (71 b) vers le réservoir de catholyte (5)
   f) Ouverture de vannes (84b, 92b) de chacune des électrodes à un des réservoirs (4, 5),
   g) Permutation et rétablissement du courant d'alimentation électrique.
- les vannes motorisées et un inverseur de polarité électriques appliquées aux électrodes sont commandés par un organe de commande qui délivre des ordres de permutation à partir de données concernant des teneurs en ions d'étain de chacun des compartiments (6a, 6b), lesdites teneurs étant délivrées à l'organe de commande par un organe d'analyse fonctionnant idéalement selon une technique de spectroscopie par ablation laser ou « Laser Induced Breakdown Spectroscopy »
- le réacteur d'électro-dissolution est constitué de plusieurs cellules d'électro-dissolution munis de circuits de circulation et d'alimentation en courant électrique montées en parallèle et comportant chacune :
   - Un premier panier de dissolution (7a) alternativement de type anode ou cathode,
   - Un second panier de dissolution (7b) alternativement de type cathode ou anode,
   - Une membrane d'électrodialyse ou d'électrolyse cationique séparant chaque cellule en une zone d'anolyte et une zone de catholyte en fonction de la polarisation des électrodes.
- le réacteur d'électro-dissolution est constitué de plusieurs cellules d'électro-dissolution dont les circuits de circulation et d'alimentation en courant électrique sont séparés et capables d'être permutés indépendamment les uns des autres. Ainsi, il peut être assurer qu' au moins un réacteur sera toujours en phase de régime actif d'électro-dissolution établi alors qu'un ou plusieurs autres réacteurs peuvent être en phase transitoire de permutation. Cela améliore une constance de régularité de composition de l'électrolyte.
- un dispositif automatique d'alimentation en granules d'étain dessert des trémies (73) de tous les paniers du réacteur.

## Revendications

1. Méthode d'étamage électrolytique d'une bande d'acier (1) en défilement continu dans une unité d'électrodéposition (3) à anode insoluble (23) dans un électrolyte et disposant en ligne d'un réacteur d'électro-dissolution (6) destiné à recharger l'électrolyte en ions d'étain par séparation sélective au travers d'une membrane (10) d'électrodialyse ou d'électrolyse qui divise le dit réacteur d'électro-dissolution (6) en un compartiment anodique (6b) comportant une première électrode (122b) reliée au pôle positif d'un circuit d'alimentation (12) en courant électrique et un compartiment cathodique (6a) comportant une deuxième électrode (121 a) reliée au pôle négatif du même circuit électrique,
pour laquelle un organe de commande du réacteur d'électro-dissolution engage une première permutation de polarité d'alimentation en courant électrique de chacune des deux électrodes,
l'organe de commande assurant, de façon attenante à la première permutation, une deuxième permutation de la circulation de l'électrolyte entre chacun des deux compartiments du réacteur d'électro-dissolution et l'unité d'électrodéposition,
et **caractérisée en ce que**
- les permutations attenantes et périodiques de la polarité d'alimentation en courant électrique de l'unité d'électro-dissolution et de circulation de l'électrolyte retournant à l'unité d'électrodéposition assurent un prélèvement continu de l'électrolyte par cycles alternatifs à partir d'un ou l'autre des deux compartiments en attribuant au dit compartiment une fonction anodique d'électro-dissolution au moyen d'une électrode soluble,
- deux cycles alternatifs de prélèvement continu sont définis par des durées avoisinées.

2. Méthode selon revendication 1, pour laquelle chacune des deux électrodes est associée à un panier de dissolution (7a, 7b) non-conducteur électriquement et alimenté en éléments solubles conducteurs, procurant aux électrodes des propriétés identiques de permutation de type anode/cathode.

3. Méthode selon revendication 2, pour laquelle l'alimentation en éléments solubles s'effectue par remplissage continu ou séquentiel de granules d'étain dans chacun des paniers de dissolution (7a, 7b) non-conducteurs électriquement, chacun d'entre eux étant partiellement plongé dans l'électrolyte d'un des deux dits compartiments.

4. Méthode selon une des revendications précédentes pour laquelle la permutation de la circulation de l'électrolyte entre chacun des deux compartiments du réacteur d'électro-dissolution est couplée de façon synchrone à un bouclage commutable d'un procédé de dégazage d'hydrogène de l'électrolyte.

5. Méthode selon une des revendications précédentes 1-4, pour laquelle au moyen d'un circuit hydraulique (8) assurant la circulation de l'électrolyte d'un compartiment du réacteur d'électro-dissolution (6) actuellement alimenté par un circuit anolyte (6a), vers l'unité d'électrodéposition (3) et un circuit catholyte (6b) en vue de devenir anolyte, les permutations de circulation de l'électrolyte et de la polarité d'alimentation en courant électrique sont réalisées selon la séquence suivante :
a) Coupure de l'alimentation en courant électrique du réacteur d'électro-dissolution.
b) Arrêt de pompes de circulation (104, 105) de l'anolyte et du catholyte en sortie des réservoirs (4, 5) vers chacune des électrodes,
c) Ouverture de premières vannes (82b, 92a) d'entrée et de sortie de l'électrolyte du circuit catholyte (6b), des vannes (82a, 84b) liées au circuit anolyte (6a) et une des vannes (94a) liée au circuit catholyte étant fermées, et mise en route de la pompe (104) jusqu'à évacuation dans le réservoir de catholyte (5) du catholyte contenu dans le réacteur de dissolution côté (6b) et des tubulures (81 b, 91 a) liées aux dites premières vannes et au compartiment précédemment cathodique (71 b),
d) Ouverture de deuxièmes vannes (94b, 84a) d'entrée et de sortie de l'électrolyte du circuit anolyte (6a), des vannes (94a, 92b) liées au circuit catholyte (6b) et une des vannes (82a) liée au circuit anolyte, étant fermées, et mise en route de la pompe (105) jusqu'à évacuation dans le réservoir d'anolyte (4) de l'anolyte contenu dans le réacteur de dissolution côté (6a) et des tubulures (81a, 83a) liées aux dites secondes vannes et au compartiment précédemment anodique (71 a),
e) Fermeture d'une des premières et d'une des deuxième vannes (84a, 92a) dès la fin de l'évacuation de l'anolyte de (71 a) vers le réservoir d'anolyte (4) et de l'évacuation du catholyte de (71b) vers le réservoir de catholyte (5)
f) Ouverture de vannes (84b, 92b) de chacune des électrodes à un des réservoirs (4, 5),
g) Permutation et rétablissement du courant d'alimentation électrique.

6. Méthode selon une des revendications précédentes, **caractérisée en ce qu'**un organe d'analyse apte à mesurer qualitativement et quantitativement la composition chimique de chacun des deux compartiments du réacteur d'électro-dissolution (6) délivre à l'organe de commande un signal correspondant à la teneur en ions d'étain dans chacun des dits compartiments et qu'en fonction d'un seuil ajustable de teneurs en ions d'étain, ledit organe de commande assure la permutation de polarité d'alimentation en courant électrique ainsi que la permutation de la circulation de l'électrolyte.

7. Méthode selon revendication 6, **caractérisée en ce que** l'organe de commande du réacteur d'électro-dissolution est apte à assurer un contrôle de densité de courant de dissolution en fonction de besoins en renouvellement d'ions d'étain appréciés selon au moins le signal délivrés par l'organe d'analyse.

8. Méthode selon revendication 6 ou 7, **caractérisée en ce que** l'organe d'analyse fait usage d'un analyseur spectroscopique par ablation laser.

9. Méthode selon une des revendications précédentes, **caractérisée en ce que** un acide sulfonique, par exemple de, l'acide méthane sulfonique, est utilisé en tant qu'électrolyte.

10. Méthode selon revendications précédentes, **caractérisée en ce que** la membrane d'électrodialyse ou d'électrolyse séparant les compartiments - anodique et cathodique - d'anolyte et de catholyte du réacteur d'électro-dissolution est une membrane cationique, possédant une perméabilité sélective permettant un maintien d'une fraction importante des ions d'étain Sn⁺⁺ dans le compartiment anodique ainsi qu'un transfert d'ions d'hydrogène H⁺ vers le compartiment cathodique et un faible transfert d'ions d'étain Sn⁺⁺ vers ce même compartiment cathodique.

11. Méthode selon une des revendications précédentes, **caractérisée en ce que** les deux électrodes du réacteur d'électro-dissolution sont constituées d'étain pur à plus de 99%.

12. Installation d'étamage électrolytique d'une bande d'acier en défilement continu dans une unité d'électrodéposition (3) à anode insoluble dans un électrolyte et disposant en ligne d'un réacteur d'électro-dissolution (6) dans un circuit destiné à recharger l'électrolyte en ions d'étain par séparation sélective au travers d'une membrane (10) d'électrodialyse ou d'électrolyse qui divise le dit réacteur d'électro-dissolution (6) en un compartiment anodique (6b) comportant une première électrode (122b) reliée au pôle positif d'un circuit d'alimentation (12) en courant électrique et un compartiment cathodique (6a) comportant une deuxième électrode (121a) reliée au pôle négatif du même circuit électrique,
pour laquelle un organe de commande du réacteur d'électro-dissolution engage une première permutation de polarité du circuit d'alimentation en courant électrique (11) de chacune des deux électrodes,
l'organe de commande assurant, de façon attenante à la première permutation, une deuxième permutation de la circulation de l'électrolyte entre chacun des deux compartiments du réacteur d'électro-dissolution et l'unité d'électrodéposition,
et **caractérisée en ce que**
- l'organe de commande active les permutations attenantes et périodiques de la polarité d'alimentation en courant électrique de l'unité d'électro-dissolution et de circulation de l'électrolyte retournant à l'unité d'électrodéposition en assurant un prélèvement continu de l'électrolyte par cycles alternatifs à partir d'un ou l'autre des deux compartiments en attribuant au dit compartiment une fonction anodique d'électro-dissolution au moyen d'une électrode soluble,
- l'organe de commande active séquentiellement chacun des deux cycles alternatifs en maintenant un prélèvement continu de l'électrolyte, les dits cycles étant définis par des durées avoisinées.

13. Installation selon revendication 12 pour laquelle les deux électrodes comprennent des éléments solubles conducteurs, leur procurant des propriétés identiques de permutation de type anode/cathode.

14. Installation selon revendication 13, pour laquelle les éléments solubles comprennent des granules d'étain apte à un remplissage continu ou séquentiel d'au moins un de deux paniers de dissolution (7a, 7b) non-conducteurs électriquement, chacun des dits éléments solubles étant partiellement plongé dans l'électrolyte d'un des deux dits compartiments.

15. Installation selon une des revendications précédentes 12-14, pour laquelle l'organe de commande comprend un couplage synchrone de la permutation de la circulation de l'électrolyte entre chacun des deux compartiments du réacteur d'électro-dissolution avec une commutation d'une boucle d'une unité de dégazage (5) d'hydrogène pour l'électrolyte, ladite boucle étant commutable entre un des compartiments et l'unité de dégazage.

16. Installation selon une des revendications précédentes 14-15 pour laquelle chaque panier de dissolution (7a, 7b) est partiellement sous forme de colonne verticale de façon à être remplissable de granules d'étain dans lequel l'électrolyte circule de bas en haut de colonne et comporte :
• Une zone inférieure « humide » constituée d'un matériau non conducteur d'électricité, un plastique ou une résine polyester armée ou un acier revêtu de polymère, complètement immergée dans l'électrolyte et comporte un treillis composé d'au moins un filet en plastique de maille adaptée à la granulométrie de l'étain soit entre 0,50 et 0,05 mm, préférentiellement entre 0,3 et 0,10 mm, ledit filet étant supporté par l'enveloppe du panier de dissolution qui présente des ouvertures de mise en contact avec l'électrolyte au moins 50 fois plus larges que les mailles dudit filet.
• Une zone médiane « humide » non immergée mais baignée par circulation de l'électrolyte et équipée d'une auge de récupération (72a, 72b) d'électrolyte régénéré, ladite auge étant alimentée par un treillis identique à celui de la zone inférieure, et en ce que l'ensemble treillis et auge est en matériau non conducteur d'électricité tel qu'un plastique ou une résine polyester armée ou un acier revêtu de polymère.
• Une zone supérieure « sèche » conductrice d'électricité libre de toute immersion ou en contact avec l'électrolyte, équipée d'une trémie métallique de remplissage (73) en granules d'étain et reliée à un des contacts de polarité du circuit d'alimentation (11) en courant électrique.

17. Installation selon une des revendications 12-16, **caractérisée en ce que** le circuit d'alimentation électrique en courant (11) du réacteur d'électro-dissolution comporte un inverseur de polarité (12) apte à assurer la permutation de l'alimentation électrique de chacune des électrodes (121 a, 122b) selon une polarité positive ou négative, chaque dite électrode étant en conséquence anode ou cathode suivant la séquence commandable de polarisation.

18. Installation selon revendications 16, **caractérisée en ce qu'**un premier circuit est apte à assurer la circulation de l'électrolyte selon le schéma suivant :
• Un électrolyte appauvri en étain et enrichi en acide est prélevé dans l'unité d'électrodéposition (3), soumis à une unité de dégazage de l'oxygène (4) puis introduit dans la zone inférieure d'un premier panier de dissolution (7a) des granules d'étain à une pression suffisante pour permettre un débordement dudit électrolyte dans l'auge de récupération (72a) de la zone médiane sans débordement dans la zone supérieure sèche.
• Un électrolyte rechargé en ions d'étain lors de sa circulation dans le premier panier de dissolution (7a) du réacteur d'électro-dissolution est prélevé dans son auge de récupération (72a), est soumis à un dégazage d'oxygène (4) en vue d'être réinjecté dans le bac de revêtement (2).
• Un électrolyte prélevé dans le deuxième compartiment (6b) du réacteur d'électro-dissolution au voisinage de la membrane d'électrodialyse ou d'électrolyse (10), du côté opposé au premier panier de dissolution (7a), est soumis à un dégazage (5) de l'hydrogène puis réinjecté dans la même zone du compartiment du réacteur d'électro-dissolution.

19. Installation selon une des revendications 16 ou 18, **caractérisée en ce qu'**un second circuit est apte à assurer la circulation de l'électrolyte selon le schéma suivant :
• Un électrolyte appauvri en étain et enrichi en acide est prélevé dans l'unité d'électrodéposition (3), soumis à une unité de dégazage de l'oxygène (4) puis introduit dans la zone inférieure du second panier de dissolution (7b) des granules d'étain à une pression suffisante pour permettre un débordement dudit électrolyte dans l'auge de récupération (72b) de la zone médiane sans débordement dans la zone supérieure sèche.
• Un électrolyte rechargé en ions d'étain lors de sa circulation dans le second panier de dissolution (7b) du réacteur d'électro-dissolution est prélevé dans son auge de récupération (72b), est soumis à un dégazage d'oxygène (4) en vue d'être réinjecté dans le bac de revêtement (2).
• Un électrolyte prélevé dans le premier compartiment (6a) du réacteur d'électro-dissolution au voisinage de la membrane d'électrodialyse ou d'électrolyse (10), du côté opposé au second panier de dissolution (7b), est soumis à un dégazage de l'hydrogène (5) puis réinjecté dans la même zone du compartiment du réacteur.

20. Installation selon une des revendications 18 ou 19, **caractérisée en ce que** le dégazage de l'oxygène (4) et de l'hydrogène (5) est effectué dans un réservoir d'anolyte (4) ou respectivement un réservoir de catholyte (5), tel que des bacs tampons des compartiments du réacteur d'électro-dissolution.

21. Installation selon une des revendications précédentes 12-20, pour laquelle au moyen d'un circuit hydraulique (8) assurant la circulation de l'électrolyte d'un compartiment du réacteur d'électro-dissolution (6) actuellement alimenté par un circuit anolyte (6a), vers l'unité d'électrodéposition (3) et un circuit catholyte (6b) en vue de devenir anolyte, les permutations de circulation de l'électrolyte et de la polarité d'alimentation en courant électrique sont réalisées selon la séquence suivante :
a) Coupure de l'alimentation en courant électrique du réacteur d'électro-dissolution.
b) Arrêt de pompes de circulation (104, 105) de l'anolyte et du catholyte en sortie des réservoirs (4, 5) vers chacune des électrodes,
c) Ouverture de premières vannes (82b, 92a) d'entrée et de sortie de l'électrolyte du circuit catholyte (6b), des vannes (82a, 84b) liées au circuit anolyte (6a) et une des vannes (94a) liée au circuit catholyte étant fermées, et mise en route de la pompe (104) jusqu'à évacuation dans le réservoir de catholyte (5) du catholyte contenu dans le réacteur de dissolution côté (6b) et des tubulures (81 b, 91 a) liées aux dites premières vannes et au compartiment précédemment cathodique (71 b),
d) Ouverture de deuxièmes vannes (94b, 84a) d'entrée et de sortie de l'électrolyte du circuit anolyte (6a), des vannes (94a, 92b) liées au circuit catholyte (6b) et une des vannes (82a) liée au circuit anolyte, étant fermées, et mise en route de la pompe (105) jusqu'à évacuation dans le réservoir d'anolyte (4) de l'anolyte contenu dans le réacteur de dissolution côté (6a) et des tubulures (81 a, 83a) liées aux dites secondes vannes et au compartiment précédemment anodique (71 a),
e) Fermeture d'une des premières et d'une des deuxième vannes (84a, 92a) dès la fin de l'évacuation de l'anolyte de (71 a) vers le réservoir d'anolyte (4) et de l'évacuation du catholyte de (71 b) vers le réservoir de catholyte (5)
f) Ouverture de vannes (84b, 92b) de chacune des électrodes à un des réservoirs (4, 5),
g) Permutation et rétablissement du courant d'alimentation électrique.

22. Installation selon une des revendications 12 à 21, **caractérisée en ce que** le circuit de circulation de l'électrolyte comprend un premier et un deuxième circuit de circulation, étant respectivement équipés d'un jeu de premières et deuxièmes vannes motorisées commandées à distance permettant de permuter séquentiellement sur le premier ou le deuxième circuit en relation avec la permutation des polarités électriques appliquées aux électrodes selon deux modes séquentiels :
• Un mode d'ouverture du premier circuit et une fermeture corrélative du second circuit lorsque le premier compartiment lié au premier circuit est initialement anodique.
• Un mode d'ouverture du second circuit et une fermeture corrélative du premier circuit lorsque le deuxième compartiment lié au deuxième circuit est initialement anodique.

23. Installation selon une des revendications 12 à 22, **caractérisée en ce que** les vannes motorisées et un inverseur de polarité électriques appliquées aux électrodes sont commandés par un organe de commande qui délivre des ordres de permutation à partir de données concernant des teneurs en ions d'étain de chacun des compartiments (6a, 6b), lesdites teneurs étant délivrées à l'organe de commande par un organe d'analyse fonctionnant idéalement selon une technique de spectroscopie par ablation laser ou « Laser Induced Breakdown Spectroscopy »

24. Installation selon une des revendications 12 à 23, **caractérisée en ce que** le réacteur d'électro-dissolution est constitué de plusieurs cellules d'électro-dissolution munis de circuits de circulation et d'alimentation en courant électrique montées en parallèle et comportant chacune :
• Un premier panier de dissolution (7a) alternativement de type anode ou cathode,
• Un second panier de dissolution (7b) alternativement de type cathode ou anode,
• Une membrane d'électrodialyse ou d'électrolyse cationique séparant chaque cellule en une zone d'anolyte et une zone de catholyte en fonction de la polarisation des électrodes.

25. Installation selon une des revendications 12 à 24, **caractérisée en ce que** le réacteur d'électro-dissolution est constitué de plusieurs cellules d'électro-dissolution dont les circuits de circulation et d'alimentation en courant électrique sont séparés et capables d'être permutés indépendamment les uns des autres.

26. Installation selon une des revendications 24 ou 25, **caractérisée en ce qu'**un dispositif automatique d'alimentation en granules d'étain dessert des trémies (73) de tous les paniers du réacteur.

## Claims

1. Method for electrolytic tinning of a continuously running steel strip (1) in an electrodeposition unit (3) with an insoluble anode (23) in an electrolyte and having, in line, an electrodissolution reactor (6) intended to recharge the electrolyte with tin ions by selective separation through an electrodialysis or electrolysis membrane (10) which divides said electrodissolution reactor (6) into an anodic compartment (6b) comprising a first electrode (122b) connected to the positive terminal of an electrical current supply circuit (12) and a cathodic compartment (6a) comprising a second electrode (121a) connected to the negative terminal of the same electrical circuit,
for which a control unit of the electrodissolution reactor engages a first change in the polarity of the electrical current supply of each of the two electrodes,
the control unit providing for, in a manner adjoining the first change, a second change in the circulation of the electrolyte between each of the two compartments of the electrodissolution reactor and the electrodeposition unit,
and **characterised in that**
- the adjoining and periodic changes in the polarity of the electrical current supply of the electrodissolution unit and in the circulation of the electrolyte returning to the electrodeposition unit provide for continuous sampling of the electrolyte through alternating cycles from one or the other of the two compartments by attributing to said compartment an anodic electrodissolution function by means of a soluble electrode,
- two alternating cycles of continuous sampling are defined by similar durations.

2. Method according to claim 1, for which each of the two electrodes is linked with an electrically non-conducting dissolution bin (7a, 7b) and supplied with soluble conducting elements, providing the electrodes with identical anode/cathode type switching properties.

3. Method according to claim 2, for which the supply of soluble elements is provided by continuous or sequential addition of tin granules to each of the electrically non-conducting dissolution bins (7a, 7b), each of them being partially dipped in the electrolyte of one of the two said compartments.

4. Method according to one of the preceding claims for which the switching of the circulation of the electrolyte between each of the two compartments of the electrodissolution reactor is synchronously coupled to a switchable loop of a process for degassing hydrogen from the electrolyte.

5. Method according to one of the preceding claims 1-4, for which, by means of a hydraulic circuit (8) providing for the circulation of the electrolyte from a compartment of the electrodissolution reactor (6) currently being supplied by an anolyte circuit (6a) to the electrodeposition unit (3) and a catholyte circuit (6b) about to become anolyte, the changes in circulation of the electrolyte and in the polarity of the electrical current supply are performed in accordance with the following sequence:
a) Cut off the electrical current supply to the electrodissolution reactor.
b) Stop the anolyte and catholyte circulation pumps (104,105) at the outlet from the tanks (4, 5) to each of the electrodes.
c) Open first electrolyte inlet and outlet valves (82b, 92a) of the catholyte circuit (6b), the valves (82a, 84b) connected to the anolyte circuit (6a) and one of the valves (94a) connected to the catholyte circuit being closed, and operate the pump (104) until the catholyte contained in one side of the dissolution reactor (6b) and the piping (81b, 91a) connected to said first valves and to the previously cathodic compartment (71b) is emptied into the catholyte tank (5).
d) Open second electrolyte inlet and outlet valves (94b, 84a) of the anolyte circuit (6a), the valves (94a, 92b) connected to the catholyte circuit (6b) and one of the valves (82a) connected to the anolyte circuit being closed, and operate the pump (105) until the anolyte contained in one side of the dissolution reactor (6a) and the piping (81a, 83a) connected to said second valves and to the previously anodic compartment (71a) is emptied into the anolyte tank (4).
e) Close one of the first and one of the second valves (84a, 92a) when the anolyte has been emptied from (71a) into the anolyte tank (4) and the catholyte has been emptied from (71b) into the catholyte tank (5).
f) Open valves (84b, 92b) from each of the electrodes to one of the tanks (4, 5).
g) Change and re-establish the electrical current supply.

6. Method according to one of the preceding claims, **characterised in that** an analysis unit capable of qualitatively and quantitatively measuring the chemical composition of each of the two compartments of the electrodissolution reactor (6) delivers to the control unit a signal corresponding to the content of tin ions in each of said compartments and that, as a function of an adjustable threshold for content of tin ions, said control unit provides for change in the polarity of the electrical current supply and change in the circulation of the electrolyte.

7. Method according to claim 6, **characterised in that** the control unit of the electrodissolution reactor is capable of providing for the control of dissolution current density as a function of the need for replenishment of the tin ions estimated according to at least the signal delivered by the analysis unit.

8. Method according to claim 6 or 7, **characterised in that** the analysis unit makes use of a spectroscopic analyser by laser ablation.

9. Method according to one of the preceding claims, **characterised in that** a sulphonic acid, for example methanesulphonic acid, is used as the electrolyte.

10. Method according to preceding claims, **characterised in that** the electrodialysis or electrolysis membrane separating the anolyte and catholyte compartments - anodic and cathodic - of the electrodissolution reactor is a cationic membrane with selective permeability making it possible to maintain a large fraction of the Sn++ tin ions in the anodic compartment and to transfer H+ hydrogen ions to the cathodic compartment and to transfer few Sn++ tin ions to this same cathodic compartment.

11. Method according to one of the preceding claims, **characterised in that** the two electrodes of the electrodissolution reactor are made of tin which is more than 99% pure.

12. Installation for electrolytic tinning of a continuously running steel strip in an electrodeposition unit (3) with an insoluble anode in an electrolyte and having, in line, an electrodissolution reactor (6) in a circuit intended to recharge the electrolyte with tin ions by selective separation through an electrodialysis or electrolysis membrane (10) which divides said electrodissolution reactor (6) into an anodic compartment (6b) comprising a first electrode (122b) connected to the positive terminal of an electrical current supply circuit (12) and a cathodic compartment (6a) comprising a second electrode (121a) connected to the negative terminal of the same electrical circuit,
for which a control unit of the electrodissolution reactor engages a first change in the polarity of the electrical current supply (11) of each of the two electrodes,
the control unit providing for, in a manner adjoining the first change, a second change in the circulation of the electrolyte between each of the two compartments of the electrodissolution reactor and the electrodeposition unit,
and **characterised in that**
- the control unit activates the adjoining and periodic changes in the polarity of the electrical current supply of the electrodissolution unit and in the circulation of the electrolyte returning to the electrodeposition unit, while providing for continuous sampling of the electrolyte through alternating cycles from one or the other of the two compartments by attributing to said compartment an anodic electrodissolution function by means of a soluble electrode,
- the control unit sequentially activates each of the two alternating cycles while maintaining continuous sampling of the electrolyte, said cycles being defined by similar durations.

13. Installation according to claim 12 for which the two electrodes comprise soluble conducting elements providing them with identical anode/cathode type change properties.

14. Installation according to claim 13, for which the soluble elements comprise tin granules capable of continuous or sequential filling of at least one of two electrically non-conducting dissolution bins (7a, 7b), each of said soluble elements being partially dipped in the electrolyte of one of the two said compartments.

15. Installation according to one of the preceding claims 12-14, for which the control unit comprises synchronous coupling of the change in the circulation of the electrolyte between each of the two compartments of the electrodissolution reactor with switching of a loop of a hydrogen degassing unit (5) for the electrolyte, said loop being switchable between one of the compartments and the degassing unit.

16. Installation according to one of the preceding claims 14-15 for which each dissolution bin (7a, 7b) is partially in the form of a vertical column so as to be able to be filled with tin granules in which the electrolyte circulates from bottom to top of the column and comprises:
• A lower "wet" zone made from an electrically non-conducting material, a reinforced plastic or polyester resin or a steel covered with polymer, completely immersed in the electrolyte and comprising a lattice made up of at least one plastic net with a mesh matched to the grain size of the tin, i.e. between 0.50 and 0.05 mm, preferentially between 0.3 and 0.10 mm, said net being supported by the casing of the dissolution bin which has apertures to provide contact with the electrolyte at least 50 times larger than the mesh of said net.
• A middle "wet" zone not immersed but washed by circulation of the electrolyte and fitted with a recovery trough (72a, 72b) for regenerated electrolyte, said trough being fed by a lattice identical to that of the lower zone, and in that the lattice and trough assembly is made from an electrically non-conducting material such as a reinforced plastic or polyester resin or a steel covered with polymer.
• An electrically conducting upper "dry" zone free from any immersion in or contact with the electrolyte, fitted with a metal hopper (73) for filling with tin granules and connected to one of the polarity contacts of the electrical current supply circuit (11).

17. Installation according to one of claims 12-16, **characterised in that** the electrical current supply circuit (11) of the electrodissolution reactor comprises a polarity inverter (12) capable of changing the electrical supply of each of the electrodes (121a, 122b) according to a positive or negative polarity, each said electrode being consequently anode or cathode according to the switchable polarisation sequence.

18. Installation according to claim 16, **characterised in that** a first circuit is capable of providing for the circulation of the electrolyte according to the following pattern:
• An electrolyte depleted of tin and enriched in acid is taken from the electrodeposition unit (3), subjected to an oxygen degassing unit (4) and then introduced into the lower zone of a first tin granule dissolution bin (7a) at a sufficient pressure to allow said electrolyte to overflow into the recovery trough (72a) of the middle zone without overflowing into the upper dry zone.
• An electrolyte recharged with tin ions during its circulation in the first dissolution bin (7a) of the electrodissolution reactor is taken from its recovery trough (72a) and subjected to oxygen degassing (4) with a view to being reinjected into the coating vat (2).
• An electrolyte taken from the second compartment (6b) of the electrodissolution reactor in the vicinity of the electrodialysis or electrolysis membrane (10), on the side opposite the first dissolution bin (7a), is subjected to hydrogen degassing (5) and then reinjected into the same zone of the compartment of the electrodissolution reactor.

19. Installation according to one of claims 16 or 18, **characterised in that** a second circuit is capable of providing for the circulation of the electrolyte according to the following pattern:
• An electrolyte depleted of tin and enriched in acid is taken from the electrodeposition unit (3), subjected to an oxygen degassing unit (4) and then introduced into the lower zone of the second tin granule dissolution bin (7b) at a sufficient pressure to allow said electrolyte to overflow into the recovery trough (72b) of the middle zone without overflowing into the upper dry zone.
• An electrolyte recharged with tin ions during its circulation in the second dissolution bin (7b) of the electrodissolution reactor is taken from its recovery trough (72b) and subjected to oxygen degassing (4) with a view to being reinjected into the coating vat (2).
• An electrolyte taken from the first compartment (6a) of the electrodissolution reactor in the vicinity of the electrodialysis or electrolysis membrane (10), on the side opposite the second dissolution bin (7b), is subjected to hydrogen degassing (5) and then reinjected into the same zone of the compartment of the reactor.

20. Installation according to one of claims 18 or 19, **characterised in that** the oxygen (4) and hydrogen (5) degassing is carried out in an anolyte tank (4) or respectively a catholyte tank (5), such as buffer tanks of the compartments of the electrodissolution reactor.

21. Installation according to one of the preceding claims 12-20, for which, by means of a hydraulic circuit (8) providing for the circulation of the electrolyte from a compartment of the electrodissolution reactor (6) currently being supplied by an anolyte circuit (6a) to the electrodeposition unit (3) and a catholyte circuit (6b) about to become anolyte, the changes in circulation of the electrolyte and in the polarity of the electrical current supply are performed in accordance with the following sequence:
a) Cut off the electrical current supply to the electrodissolution reactor.
b) Stop the anolyte and catholyte circulation pumps (104,105) at the outlet from the tanks (4, 5) to each of the electrodes.
c) Open first electrolyte inlet and outlet valves (82b, 92a) of the catholyte circuit (6b), the valves (82a, 84b) connected to the anolyte circuit (6a) and one of the valves (94a) connected to the catholyte circuit being closed, and operate the pump (104) until the catholyte contained in one side of the dissolution reactor (6b) and the piping (81b, 91a) connected to said first valves and to the previously cathodic compartment (71b) is emptied into the catholyte tank (5).
d) Open second electrolyte inlet and outlet valves (94b, 84a) of the anolyte circuit (6a), the valves (94a, 92b) connected to the catholyte circuit (6b) and one of the valves (82a) connected to the anolyte circuit being closed, and operate the pump (105) until the anolyte contained in one side of the dissolution reactor (6a) and the piping (81a, 83a) connected to said second valves and to the previously anodic compartment (71a) is emptied into the anolyte tank (4).
e) Close one of the first and one of the second valves (84a, 92a) when the anolyte has been emptied from (71a) into the anolyte tank (4) and the catholyte has been emptied from (71b) into the catholyte tank (5).
f) Open valves (84b, 92b) from each of the electrodes to one of the tanks (4, 5).
g) Change and re-establish the electrical current supply.

22. Installation according to one of claims 12 to 21, **characterised in that** the electrolyte circulation circuit comprises a first and a second circulation circuit, being respectively fitted with a set of first and second motorised, remotely controlled valves providing for changing sequentially to the first or the second circuit in line with the changes in the electrical polarities applied to the electrodes according to two sequential methods:
• A method of opening of the first circuit and correlative closing of the second circuit when the first compartment connected to the first circuit is initially anodic.
• A method of opening of the second circuit and correlative closing of the first circuit when the second compartment connected to the second circuit is initially anodic.

23. Installation according to one of claims 12 to 22, **characterised in that** the motorised valves and an inverter for the electrical polarity applied to the electrodes are controlled by a control unit which delivers change orders from data concerning the content of tin ions in each of the compartments (6a, 6b), said contents being delivered to the control unit by an analysis unit ideally operating in accordance with a method of spectroscopy by laser ablation or "Laser Induced Breakdown Spectroscopy".

24. Installation according to one of claims 12 to 23, **characterised in that** the electrodissolution reactor is made up of several electrodissolution cells fitted with circulation and electrical current supply circuits installed in parallel and each comprising:
• A first dissolution bin (7a) alternatively of anode or cathode type.
• A second dissolution bin (7b) alternatively of cathode or anode type.
• A cationic electrodialysis or electrolysis membrane separating each cell in an anolyte zone and a catholyte zone depending on the polarisation of the electrodes.

25. Installation according to one of claims 12 to 24, **characterised in that** the electrodissolution reactor is made up of several electrodissolution cells the circulation and electrical current supply circuits of which are separate and capable of being changed independently of one another.

26. Installation according to one of claims 24 or 25, **characterised in that** an automatic tin granule supply device serves hoppers (73) for all the bins of the reactor.

## Patentansprüche

1. Verfahren zur elektrolytischen Verzinnung eines sich kontinuierlich bewegenden Stahlbands (1) in einer Vorrichtung zur elektrolytischen Abscheidung (3) mit unlöslicher Anode (23) in einem Elektrolyten, die über einen direkt angeschlossenen Reaktor zur elektrolytischen Auflösung (6) verfügt, der dazu dient, den Elektrolyten durch selektive Trennung über eine Elektrodialyse- oder Elektrolysemembran (10), die diesen Reaktor zur elektrolytischen Auflösung (6) in einen anodischen Raum (6b), der eine erste Elektrode (122b) umfasst, die mit dem Pluspol eines Stromversorgungskreises (12) verbunden ist, und einen kathodischen Raum (6a), der eine zweite Elektrode (121a) umfasst, die mit dem Minuspol desselben Stromkreises verbunden ist, teilt, mit Zinnionen anzureichern,
wobei eine Schalteinrichtung des Reaktors zur elektrolytischen Auflösung eine erste Umkehrung der Polarität des Stromversorgungskreises jeder der beiden Elektroden einleitet,
die Schalteinrichtung, angrenzend an die erste Umkehrung, eine zweite Umkehrung der Zirkulation des Elektrolyten zwischen jedem der beiden Räume des Reaktors zur elektrolytischen Auflösung und der Vorrichtung zur elektrolytischen Abscheidung gewährleistet,
und **dadurch gekennzeichnet, dass**
- die angrenzenden und regelmäßigen Umkehrungen der Polarität der Stromversorgung der Vorrichtung zur elektrolytischen Auflösung und der Zirkulation des Elektrolyten, der zur Vorrichtung zur elektrolytischen Abscheidung zurückfließt, eine kontinuierliche Entnahme des Elektrolyten in abwechselnden Zyklen aus dem einen oder anderen der beiden Räume gewährleisten und diesem Raum eine anodische Funktion zu elektrolytischen Auflösung über eine lösliche Elektrode zuweisen,
- zwei abwechselnde Zyklen zur kontinuierlichen Entnahme durch benachbarte Zeitdauern definiert sind.

2. Verfahren nach Anspruch 1, bei dem jede der beiden Elektroden einem elektrisch nicht leitenden Löseeinsatz (7a, 7b) zugewiesen ist, dem lösliche leitende Elemente zugeführt werden, die jeder der Elektroden identische Eigenschaften bei der Anode/Kathode-Umkehrung verschaffen.

3. Verfahren nach Anspruch 2, bei dem die Versorgung mit löslichen Elementen durch kontinuierliches oder sequenzielles Nachfüllen von Zinngranulat in jeden der elektrisch nicht leitenden Löseeinsätze (7a, 7b) erfolgt, von denen jeder teilweise in den Elektrolyten eines der beiden Räume eintaucht.

4. Verfahren nach einem der vorangehenden Ansprüche, bei dem das Umkehren der Zirkulation des Elektrolyten zwischen jedem der beiden Räume des Reaktors zur elektrolytischen Auflösung synchron an ein umschaltbares Regelsystem eines Verfahrens zur Wasserstoffentgasung des Elektrolyten gekoppelt ist.

5. Verfahren nach einem der vorangehenden Ansprüche 1 bis 4, bei dem über einen hydraulischen Kreis (8), der die Zirkulation des Elektrolyten aus einem Raum des Reaktors zur elektrolytischen Auflösung (6), der gegenwärtig von einem Anolytkreis (6a) versorgt wird, zur Vorrichtung zur elektrolytischen Abscheidung (3) und zu einem Katholytkreis (6b) gewährleistet, um Anolyt zu werden, wobei die Umkehrungen der Zirkulation des Elektrolyten und der Polarität der elektrischen Stromversorgung nach der folgenden Sequenz ausgeführt werden:
a) Unterbrechen der Stromversorgung des Reaktors zur elektrolytischen Auflösung,
b) Abschalten der Zirkulationspumpen (104, 105) des Anolyten und des Katholyten am Ausgang der Vorratsbehälter (4, 5) zu jeder der Elektroden,
c) Öffnen von ersten Einlass- und Auslassventilen (82b, 92a) für den Elektrolyten des Katholytkreises (6b), während die zum Anolytkreis (6a) gehörenden Ventile (82a, 84b) und eines der zum Katholytkreis gehörenden Ventile (94a) geschlossen sind, und Einschalten der Pumpe (104) bis zum Entleeren des Katholyten, der im Teil (6b) des Lösereaktors und in den Rohrleitungen (81b, 91a), die mit den ersten Ventilen und dem zuvor kathodischen Raum (71b) verbunden sind, enthalten ist, in den Katholytvorratsbehälter (5),
d) Öffnen von zweiten Einlass- und Auslassventilen (94b, 84a) für den Elektrolyten des Anolytkreises (6a), während die zum Katholytkreis (6b) gehörenden Ventile (94a, 92b) und eines der zum Anolytkreis gehörenden Ventile (82a) geschlossen sind, und Einschalten der Pumpe (105) bis zum Entleeren des Anolyten, der im Teil (6a) des Lösereaktors und in den Rohrleitungen (81a, 83a), die mit den zweiten Ventilen und dem zuvor anodischen Raum (71a) verbunden sind, enthalten ist, in den Anolytvorratsbehälter (4),
e) Schließen eines der ersten und eines der zweiten Ventile (84a, 92a) nach dem Ende des Entleerens des Anolyten von (71a) in den Anolytvorratsbehälter (4) und des Entleerens des Katholyten von (71b) in den Katholytvorratsbehälter (5),
f) Öffnen von Ventilen (84b, 92b) jeder der Elektroden an einem der Vorratsbehälter (4, 5),
g) Umkehren und Wiederherstellen der Stromversorgung.

6. Verfahren nach einem der vorangehenden Ansprüche, **dadurch gekennzeichnet, dass** eine Analyseeinrichtung, die in der Lage ist, die chemische Zusammensetzung jedes der beiden Räume des Reaktors zur elektrolytischen Auflösung (6) qualitativ und quantitativ zu messen, an die Schalteinrichtung ein Signal abgibt, das dem Zinnionengehalt in jedem der Räume entspricht, wobei die Schalteinrichtung in Abhängigkeit von einem einstellbaren Schwellenwert für den Zinnionengehalt die Umkehrung der Polarität der elektrischen Stromversorgung und somit die Umkehrung der Zirkulation des Elektrolyten gewährleistet.

7. Verfahren nach Anspruch 6, **dadurch gekennzeichnet, dass** die Schalteinrichtung des Reaktors zur elektrolytischen Auflösung in der Lage ist, die Dichte des Lösestroms in Abhängigkeit vom Zinnionen-Erneuerungsbedarf zu steuern, der mindestens nach dem von der Analyseeinrichtung abgegebenen Signal bewertet wird.

8. Verfahren nach Anspruch 6 oder 7, **dadurch gekennzeichnet, dass** die Schalteinrichtung ein spektroskopisches Laserablations-Analysegerät einsetzt.

9. Verfahren nach einem der vorangehenden Ansprüche,
**dadurch gekennzeichnet, dass** eine Sulfonsäure, beispielsweise Methansulfonsäure, als Elektrolyt verwendet wird.

10. Verfahren nach vorangehenden Ansprüchen, **dadurch gekennzeichnet, dass** die Elektrodialyse- oder Elektrolysemembran, die die Anolyt- und Katholyträume - anodisch und kathodisch - des Reaktors zur elektrolytischen Auflösung trennt, eine kationische Membran ist, welche eine selektive Permeabilität besitzt, die die Aufrechterhaltung einer hohen Fraktion an SN⁺⁺-Zinnionen im anodischen Raum sowie den Durchgang von H⁺-Wasserstoffionen zum kathodischen Raum und einen schwachen Durchgang von Sn⁺⁺-Zinnionen zu diesem kathodischen Raum ermöglicht.

11. Verfahren nach einem der vorangehenden Ansprüche,
**dadurch gekennzeichnet, dass** die beiden Elektroden des Reaktors zur elektrolytischen Auflösung aus zu mehr als 99 % reinem Zinn bestehen.

12. Vorrichtung zur elektrolytischen Verzinnung eines sich kontinuierlich bewegenden Stahlbands in einer Vorrichtung zur elektrolytischen Abscheidung (3) mit unlöslicher Anode in einem Elektrolyten, die über einen direkt angeschlossenen Reaktor zur elektrolytischen Auflösung (6) verfügt, der dazu dient, den Elektrolyten durch selektive Trennung über eine Elektrodialyse- oder Elektrolysemembran (10), die diesen Reaktor zur elektrolytischen Auflösung (6) in einen anodischen Raum (6b), der eine erste Elektrode (122b) umfasst, die mit dem Pluspol eines Stromversorgungskreises (12) verbunden ist, und einen kathodischen Raum (6a), der eine zweite Elektrode (121a) umfasst, die mit dem Minuspol desselben Stromkreises verbunden ist, teilt, in einem Kreis mit Zinnionen anzureichern,
wobei eine Schalteinrichtung des Reaktors zur elektrolytischen Auflösung eine erste Umkehrung der Polarität des Stromversorgungskreises (11) jeder der beiden Elektroden einleitet,
die Schalteinrichtung, angrenzend an die erste Umkehrung, eine zweite Umkehrung der Zirkulation des Elektrolyten zwischen jedem der beiden Räume des Reaktors zur elektrolytischen Auflösung und der Vorrichtung zur elektrolytischen Abscheidung gewährleistet,
und **dadurch gekennzeichnet, dass**
- die Schalteinrichtung die angrenzenden und regelmäßigen Umkehrungen der Polarität der Stromversorgung der Vorrichtung zur elektrolytischen Auflösung und der Zirkulation des Elektrolyten, der zur Vorrichtung zur elektrolytischen Abscheidung zurückfließt, aktiviert und dabei eine kontinuierliche Entnahme des Elektrolyten in abwechselnden Zyklen aus dem einen oder anderen der beiden Räume gewährleistet und diesem Raum eine anodische Funktion zur elektrolytischen Auflösung über eine lösliche Elektrode zuweist,
- die Schalteinrichtung sequenziell jeden der beiden abwechselnden Zyklen aktiviert und dabei eine kontinuierliche Entnahme des Elektrolyten aufrechterhält, wobei diese Zyklen durch benachbarte Zeitdauern definiert sind.

13. Vorrichtung nach Anspruch 12, bei der die beiden Elektroden lösliche leitende Elemente umfassen, die ihnen identische Eigenschaften bei der Anode/Kathode-Umkehrung verschaffen.

14. Vorrichtung nach Anspruch 13, bei der die löslichen Elemente Zinngranulat enthalten, das zum kontinuierlichen oder sequenziellen Nachfüllen von mindestens einem von zwei elektrisch nicht leitenden Löseeinsätzen (7a, 7b) geeignet ist, wobei jedes der löslichen Elemente teilweise in den Elektrolyten eines der beiden Räume eintaucht.

15. Vorrichtung nach einem der vorangehenden Ansprüche 12 bis 14, bei der die Schalteinrichtung eine synchrone Kopplung der Umkehrung der Zirkulation des Elektrolyten zwischen jedem der beiden Räume des Reaktors zur elektrolytischen Auflösung mit einer Umschaltung einer Schleife einer Wasserstoffentgasungsvorrichtung (5) für den Elektrolyten umfasst, wobei die Schleife zwischen einem der Räume und der Entgasungsvorrichtung umschaltbar ist.

16. Vorrichtung nach einem der vorangehenden Ansprüche 14 bis 15, bei der jeder Löseeinsatz (7a, 7b) teilweise die Form einer vertikalen Säule hat, so dass er mit Zinngranulat nachgefüllt werden kann, wobei der Elektrolyt die Säule von unten nach oben durchfließt, und Folgendes umfasst:
• einen unteren "nassen" Bereich, der aus einem elektrisch nicht leitenden Material wie einem Kunststoff oder verstärkten Polyesterharz oder polymerbeschichteten Stahl besteht, vollständig in den Elektrolyten eingetaucht ist und ein Gitter umfasst, das aus mindestens einem Netz mit einer für die Körnung des Zinns geeigneten Maschenweite besteht, d. h. zwischen 0,50 und 0,05 mm und vorzugsweise zwischen 0,3 und 0,10 mm, wobei dieses Netz vom Gehäuse des Lösebehälters abgestützt wird, das Öffnungen zum Inkontaktbringen mit dem Elektrolyten aufweist, die mindestens 50 Mal so groß wie die Maschen des Netzes sind,
• einen mittleren "nassen" Bereich, der nicht eingetaucht ist, aber durch Zirkulation des Elektrolyten durchspült wird und mit einer Wanne zur Rückführung (72a, 72b) von regeneriertem Elektrolyt ausgestattet ist, wobei die Wanne über ein identisches Gitter wie beim unteren Bereich versorgt wird, und die Einheit aus Gitter und Wanne aus einem elektrisch nicht leitenden Material wie einem Kunststoff oder verstärkten Polyesterharz oder polymergeschichteten Stahl besteht,
• einen oberen "trockenen" und elektrisch leitenden Bereich, der nicht in den Elektrolyten eintaucht oder mit diesem in Kontakt steht und mit einem Trichter (73) aus Metall zum Nachfüllen von Zinngranulat ausgestattet ist und mit einem der Pole des elektrischen
Stromversorgungskreises (11) verbunden ist.

17. Vorrichtung nach einem der Ansprüche 12 bis 16,
**dadurch gekennzeichnet, dass** der Stromversorgungskreis (11) des Reaktors zur elektrolytischen Auflösung einen Polaritätsumkehrschalter (12) umfasst, der in der Lage ist, die Umkehrung der Stromversorgung jeder der Elektroden (121a, 122b) nach einer positiven oder negativen Polarität zu gewährleisten, wobei diese Elektrode je nach der schaltbaren Polarisationssequenz infolgedessen Anode oder Kathode ist.

18. Vorrichtung nach Anspruch 16, **dadurch gekennzeichnet, dass** ein erster Kreis in der Lage ist, die Zirkulation des Elektrolyten nach dem folgenden Schema zu gewährleisten:
• Ein an Zinn verarmter und an Säure angereicherter Elektrolyt wird in der Vorrichtung zur elektrolytischen Abscheidung (3) entnommen, einer Sauerstoffentgasungsvorrichtung (4) unterzogen und anschließend in den unteren Bereich eines ersten Löseeinsatzes (7a) für Zinngranulat mit einem Druck eingeleitet, der ausreicht, um ein Überströmen des Elektrolyten in die Rückführungswanne (72a) des mittleren Bereichs ohne Überströmen in den oberen trockenen Bereich zu ermöglichen.
• Ein bei seiner Zirkulation im ersten Löseeinsatz (7a) des Reaktors zur elektrolytischen Auflösung mit Zinnionen angereicherter Elektrolyt wird in der Auffangwanne (72a) entnommen und einer Sauerstoffentgasung (4) unterzogen, um wieder in den Beschichtungsbehälter (2) eingeleitet zu werden.
• Ein im zweiten Raum (6b) des Reaktors zur elektrolytischen Auflösung, der auf der dem ersten Lösebehälter (7a) gegenüberliegenden Seite zur Elektrodialyse- oder Elektrolysemembran (10) benachbart ist, entnommener Elektrolyt wird einer Entgasung (5) des Wasserstoffs unterzogen und anschließend wieder in denselben Bereich des Raums des Reaktors zur elektrolytischen Auflösung eingeleitet.

19. Vorrichtung nach einem der Ansprüche 16 oder 18,
**dadurch gekennzeichnet, dass** ein zweiter Kreis in der Lage ist, die Zirkulation des Elektrolyten nach dem folgenden Schema zu gewährleisten:
• Ein an Zinn verarmter und an Säure angereicherter Elektrolyt wird in der Vorrichtung zur elektrolytischen Abscheidung (3) entnommen, einer Sauerstoffentgasungsvorrichtung (4) unterzogen, und anschließend in den unteren Bereich des zweiten Löseeinsatzes (7b) für Zinngranulat mit einem Druck eingeleitet, der ausreicht, um ein Überströmen des Elektrolyten in die Rückführungswanne (72b) des mittleren Bereichs ohne Überströmen in den oberen trockenen Bereich zu ermöglichen.
• Ein bei seiner Zirkulation im zweiten Löseeinsatz (7b) des Reaktors zur elektrolytischen Auflösung mit Zinnionen angereicherter Elektrolyt wird in der Auffangwanne (72b) entnommen und einer Sauerstoffentgasung (4) unterzogen, um wieder in den Beschichtungsbehälter (2) eingeleitet zu werden.
• Ein im ersten Raum (6a) des Reaktors zur elektrolytischen Auflösung, der auf der dem zweiten Lösebehälter (7b) gegenüberliegenden Seite zur Elektrodialyse- oder Elektrolysemembran (10) benachbart ist, entnommener Elektrolyt wird einer Wasserstoffentgasung (5) unterzogen und anschließend wieder in denselben Bereich des Raums des Reaktors eingeleitet.

20. Vorrichtung nach einem der Ansprüche 18 oder 19, **dadurch gekennzeichnet, dass** das Entgasen des Sauerstoffs (4) und des Wasserstoffs (5) in einem Anolytvorratsbehälter (4) bzw. einem Katholytvorratsbehälter (5) wie beispielsweise Speicherbehältern der Räume des Reaktors zur elektrolytischen Auflösung erfolgt.

21. Vorrichtung nach einem der vorangehenden Ansprüche 12 bis 20, bei der über einen hydraulischen Kreis (8), der die Zirkulation des Elektrolyten aus einem Raum des Reaktors zur elektrolytischen Auflösung (6), der gegenwärtig von einem Anolytkreis (6a) versorgt wird, zur Vorrichtung zur elektrolytischen Abscheidung (3) und zu einem Katholytkreis (6b) gewährleistet, um Anolyt zu werden, wobei die Umkehrungen der Zirkulation des Elektrolyten und der Polarität der elektrischen Stromversorgung nach der folgenden Sequenz ausgeführt werden:
a) Unterbrechen der Stromversorgung des Reaktors zur elektrolytischen Auflösung,
b) Abschalten der Zirkulationspumpen (104, 105) des Anolyten und des Katholyten am Ausgang der Vorratsbehälter (4, 5) zu jeder der Elektroden,
c) Öffnen von ersten Einlass- und Auslassventilen (82b, 92a) für den Elektrolyten des Katholytkreises (6b), während die zum Anolytkreis (6a) gehörenden Ventile (82a, 84b) und eines der zum Katholytkreis gehörenden Ventile (94a) geschlossen sind, und Einschalten der Pumpe (104) bis zum Entleeren des Katholyten, der im Teil (6b) des Lösereaktors und in den Rohrleitungen (81b, 91a), die mit den ersten Ventilen und dem zuvor kathodischen Raum (71b) verbunden sind, enthalten ist, in den Katholytvorratsbehälter (5),
d) Öffnen von zweiten Einlass- und Auslassventilen (94b, 84a) für den Elektrolyt des Anolytkreises (6a), während die zum Katholytkreis (6b) gehörenden Ventile (94a, 92b) und eines der zum Anolytkreis gehörenden Ventile (82a) geschlossen sind, und Einschalten der Pumpe (105) bis zum Entleeren des Anolyten, der im Teil (6a) des Lösereaktors und in den Rohrleitungen (81a, 83a), die mit den zweiten Ventilen und dem zuvor anodischen Raum (71a) verbunden sind, enthalten ist, in den Anolytvorratsbehälter (4),
e) Schließen eines der ersten und eines der zweiten Ventile (84a, 92a) nach dem Ende des Entleerens des Anolyten von (71a) in den Anolytvorratsbehälter (4) und des Entleerens des Katholyten von (71b) in den Katholytvorratsbehälter (5),
f) Öffnen von Ventilen (84b, 92b) jeder der Elektroden an einem der Vorratsbehälter (4, 5),
g) Umkehren und Wiederherstellen der Stromversorgung.

22. Vorrichtung nach einem der Ansprüche 12 bis 21,
**dadurch gekennzeichnet, dass** der Elektrolytzirkulationskreis einen ersten und einen zweiten Zirkulationskreis umfasst, die jeweils mit einem Satz erster und zweiter ferngesteuerter motorisierter Ventile ausgestattet sind, die es ermöglichen, in Verbindung mit der Umkehrung der elektrischen Polaritäten an den Elektroden sequenziell auf den ersten oder zweiten Kreis umzuschalten, und zwar nach zwei sequenziellen Modi:
• einem Modus des Öffnens des ersten Kreises und damit einhergehenden Schließens des zweiten Kreises, wenn der erste Raum, der mit den ersten Kreis verbunden ist, anfänglich anodisch ist,
• einem Modus des Öffnens des zweiten Kreises und damit einhergehenden Schließens des ersten Kreises, wenn der zweite Raum, der mit den zweiten Kreis verbunden ist, anfänglich anodisch ist.

23. Vorrichtung nach einem der Ansprüche 12 bis 22,
**dadurch gekennzeichnet, dass** die motorisierten Ventile und ein Umkehrschalter für die an den Elektroden anliegenden elektrischen Polaritäten von einer Schalteinrichtung geschaltet werden, die anhand von Daten, die den Gehalt an Zinnionen in jedem der Räume (6a, 6b) betreffen, wobei die Gehalte der Schalteinrichtung von einer Analyseeinrichtung übermittelt werden, die idealerweise mit der Technik der Laserablationsspektroskopie oder "Laser Induced Breakdown Spectroscopy" arbeitet, Umkehrbefehle erteilt.

24. Vorrichtung nach einem der Ansprüche 12 bis 23,
**dadurch gekennzeichnet, dass** der Reaktor zur elektrolytischen Auflösung aus mehreren Zellen zur elektrolytischen Auflösung besteht, die mit parallel geschalteten Zirkulations- und Stromversorgungskreisen versehen sind und von denen jede Folgendes umfasst:
• einen ersten Löseeinsatz (7a), der entweder anodisch oder kathodisch ist,
• einen zweiten Löseeinsatz (7b), der entweder anodisch oder kathodisch ist,
• eine kationische Elektrodialyse- oder Elektrolysemembran, die jede Zelle in Abhängigkeit von der Polarisation der Elektroden in einen Anolytbereich und einen Katholytbereich trennt.

25. Vorrichtung nach einem der Ansprüche 12 bis 24,
**dadurch gekennzeichnet, dass** der Reaktor zur elektrolytischen Auflösung aus mehreren Zellen zur elektrolytischen Auflösung besteht, deren Zirkulations- und Stromversorgungskreise getrennt sind und unabhängig voneinander umgekehrt werden können.

26. Vorrichtung nach einem der Ansprüche 24 oder 25,
**dadurch gekennzeichnet, dass** eine automatische Vorrichtung zur Versorgung mit Zinkgranulat Trichter (73) aller Einsätze des Reaktors beschickt.
